# EUROPÄISCHE PATENTSCHRIFT

(11) **EP 3 947 868 B1**
(45) Veröffentlichungstag und Bekanntmachung des Hinweises auf die Patenterteilung: **15.11.2023**
(21) Anmeldenummer: 20726328.6
(22) Anmeldetag: 11.05.2020
(51) Int. Cl.: E05B 47/00, E05B 67/22

(54) **MOBILES SCHLOSS**
MOBILE LOCK
SERRURE MOBILE

(30) Priorität: 17.05.2019 DE 102019113163
(43) Veröffentlichungstag der Anmeldung: 09.02.2022
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB
(86) Internationale Anmeldenummer: PCT/EP2020/063007
(87) Internationale Veröffentlichungsnummer: WO 2020/234019

(56) Entgegenhaltungen:
- WO-A1-01/83921
- WO-A1-2009/118515
- WO-A2-2006/130660
- CN-A- 107 956 318
- CN-A- 108 086 801
- CN-A- 110 616 971
- US-A- 3 993 987

## Beschreibung

Die Erfindung betrifft ein mobiles Schloss mit einem Schlosskörper und zumindest einem Sicherungsteil, insbesondere einem U-Bügel oder Kloben, wobei das zumindest eine Sicherungsteil wahlweise an dem Schlosskörper verriegelbar oder von dem Schlosskörper lösbar ist, und wobei der Schlosskörper wenigstens eine Einführöffnung zum Einführen des zumindest einen Sicherungsteils in den Schlosskörper und eine elektromechanische Verriegelungseinrichtung, die wenigstens einen elektrisch antreibbaren Riegel zum Verriegeln des zumindest einen Sicherungsteils in der wenigstens einen Einführöffnung aufweist, umfasst.

Ein derartiges mobiles Schloss kann beispielsweise als U-Bügel-Hangschloss ausgebildet sein, das einen starren und im Wesentlichen U-förmigen Bügel aufweist, dessen zwei Schenkel in eine jeweilige Einführöffnung eingeführt und am Schlosskörper verriegelt werden können. Die Schenkel des Bügels können dabei eine gleiche Länge aufweisen, sodass der Bügel im Verriegelungszustand in beide Einführöffnungen gleich tief eingeführt ist, wobei es auch möglich ist, dass die Schenkel eine unterschiedliche Länge aufweisen. Eine solche Ausbildung des Bügels kann es ermöglichen, dass der lange Schenkel in einer Offenstellung in der ihm zugeordneten Einführöffnung verbleibt, während der kurze Schenkel aus der Einführöffnung gelöst ist, sodass der Bügel um den langen Schenkel schwenkbar ist und durch einen zu sichernden Gegenstand geführt werden kann.

Ein U-Bügel-Hangschloss ist beispielsweise aus CN 108 086 801 A bekannt, wobei bei diesem Schloss ein Sensor vorgesehen ist, um zu detektieren, ob sich ein Schließkern in einer Verriegelungsposition oder in einer Öffnungsposition befindet.

Der Sensor ist zudem mit einem Steuermodul verbunden, welches mit durch einen eingeführten Bügel des Schlosses kontaktierten Detektionsfedern verbunden ist. Der Bügel und die Detektionsfedern bilden dabei eine Detektionsschaltung, so dass ein Aufbruchsversuch erkannt werden kann, wenn der Sensor zwar die Verriegelungsposition des Schließkerns detektiert, die Detektionsschaltung jedoch aufgrund einer Entnahme des Bügels unterbrochen wird. Infolgedessen kann das Steuermodul eine Alarmeinrichtung zum Auslösen eines Alarms ansteuern.

Ferner ist aus WO 01/83921 A1 ein Schloss mit einem Schlosskörper bekannt, der einen Innenraum definiert, in welchen ein Schlossbügel einführbar ist. Bei diesem Schloss ist ein Motor vorgesehen, der über ein Schneckengetriebe einen Nocken antreibt, mittels dessen kugelförmige Riegel wahlweise in zugeordnete Vertiefungen an Schenkeln des eingeführten Schlossbügels gedrängt werden können.

Ein weiteres elektronisches Schloss ist in CN 107 956 318 A beschrieben, wobei dieses Schloss eine Hall-Einrichtung aufweist, um durch einen Bügel beim Einführen in einen Schlosskörper induzierte Ströme zu erkennen.

Ein mobiles Schloss der in Rede stehenden Art kann beispielsweise ferner als Seil- oder Kettenschloss ausgebildet sein, wobei die beiden Enden eines Seils oder einer Kette an jeweils einem Kloben befestigt sein können, der als Sicherungsteil in eine Einführöffnung des Schlosskörpers eingeführt und darin verriegelt werden kann. Es ist auch möglich, ein Ende des Seils oder der Kette fest am Schlosskörper zu fixieren und lediglich am anderen Ende einen am Schlosskörper verriegelbaren Kloben vorzusehen. Dadurch kann das Seil stets fest mit dem Schloss verbunden sein, wobei das mit dem Kloben verbundene Seilende in der Offenstellung vom Schlosskörper lösbar ist. Ferner ist es möglich, dass ein Ende des Seils oder der Kette eine geschlossene Schlaufe aufweist, mittels derer eine Schlinge gebildet werden kann, und dass am anderen Ende ein am Schlosskörper verriegelbarer Kloben vorgesehen ist.

Um die Verriegelung eines derartigen Sicherungsteils am Schlosskörper zu ermöglichen, kann die elektromechanische Verriegelungseinrichtung einen oder mehrere Elektromotoren umfassen, um den wenigstens einen Riegel anzutreiben. Ferner ist es möglich, zum Antrieb des wenigstens einen Riegels einen oder mehrere Elektromagnete vorzusehen.

Derartige Schlösser bieten eine Vielzahl von Anwendungsmöglichkeiten. Beispielsweise können die Schlösser genutzt werden, um in Containern oder Lastkraftwagen transportierte Ladung zu sichern, wozu eine Containertür oder eine Verladeklappe eines Lastkraftwagens durch das Schloss sicher verschlossen werden kann. Dazu sind unterschiedliche Arten von Schlössern denkbar, wobei die jeweilige Ausbildung des Schlosses an den vorgesehenen Anwendungsbereich angepasst sein kann.

Bei derartigen mobilen Schlössern ist man grundsätzlich bestrebt, eine möglichst große Flexibilität beim Gebrauch des Schlosses zu erreichen, insbesondere was die Verwendung einer oder mehrerer der vorstehend genannten verschiedenen Arten von Sicherungsteilen betrifft.

Es ist eine Aufgabe der Erfindung, ein mobiles Schloss mit einer möglichst flexiblen und komfortablen Einsetzbarkeit anzugeben.

Diese Aufgabe wird gelöst durch ein mobiles Schloss mit den Merkmalen des Anspruchs 1 und insbesondere dadurch, dass der Schlosskörper wenigstens zwei Sensoren zum Detektieren des in den Schlosskörper eingeführten Sicherungsteils und zum Erzeugen entsprechender Detektionssignale sowie eine Auswerte- und Steuerschaltung zum Ermitteln eines aktuellen Belegungszustands des Schlosskörpers in Abhängigkeit von den erzeugten Detektionssignalen umfasst, wobei die Auswerte- und Steuerschaltung dazu ausgebildet ist, verschiedene Kombinationen von erzeugten Detektionssignalen unterschiedlichen Belegungszuständen des Schlosskörpers zuzuordnen und die Verriegelungseinrichtung zu steuern.

Die am bzw. im Schlosskörper vorgesehenen Sensoren können ein jeweiliges Signal an die Auswerte- und Steuerschaltung übermitteln, welches das Vorhandensein und/oder die Ausgestaltung eines Sicherungsteils bzw. eines Abschnitts eines Sicherungsteils in der wenigstens einen Einführöffnung repräsentiert. Die Auswerte- und Steuerschaltung kann hieraus einen Belegungszustand des Schlosskörpers ableiten. Ein Belegungszustand des Schlosskörpers ist dabei insbesondere durch die Art des eingeführten Sicherungsteils, dessen Orientierung sowie die Tiefe der Einführung in die zugehörige Einführöffnung oder die zugehörigen Einführöffnungen definiert.

Die Orientierung des Sicherungsteils kann sich insbesondere auf eine Anordnung des Sicherungsteils relativ zu dem Schlosskörper in verschiedenen Winkelstellungen beziehen, insbesondere in zwei um 180° verschiedenen Winkelstellungen. Die Orientierung des Sicherungsteils kann beispielsweise bei einem als U-Bügel mit unterschiedlich langen Schenkeln ausgebildeten Sicherungsteil, das zur Verriegelung in zwei Einführöffnungen eingeführt ist, durch die Einführöffnung gekennzeichnet sein, in die der lange Schenkel eingesetzt ist.

Indem das Sicherungsteil von dem Schlosskörper gelöst, d.h. vollständig entfernt werden kann, wird bei manchen Anwendungen die Handhabung erleichtert, insbesondere was das Umgreifen eines zu sichernden Objekts mittels des Sicherungsteils und das nachfolgende Verriegeln am Schlosskörper betrifft. Ferner erhöht sich die Flexibilität der Einsetzbarkeit des Schlosskörpers, da dieser auch für mehrere (gleichartige oder verschiedene) Sicherungsteile verwendet werden kann. Insbesondere kann vorgesehen sein, dass das Sicherungsteil dadurch von dem Schlosskörper lösbar ist, dass der wenigstens eine Riegel zu einer Bewegung aus einer Verriegelungsstellung in eine Freigabestellung elektrisch angetrieben wird. Indem die wenigstens zwei Sensoren das in den Schlosskörper eingeführte Sicherungsteil detektieren und ein entsprechendes Signal aussenden, können unterschiedliche Signale bei einem Erfassen des Sicherungsteils und einem Nichterfassen übermittelt werden. Bei der Anordnung von n Sensoren im Schlosskörper sind demnach generell 2ⁿ (2 hoch n) Kombinationsmöglichkeiten von Detektionssignalen möglich, sodass grundsätzlich 2ⁿ Belegungszustände des Schlosskörpers unterschieden werden können, insbesondere sofern diese Belegungszustände durch eindeutige Kombinationen von Detektionssignalen gekennzeichnet sind.

Die Information über den Belegungszustand des Schlosskörpers kann weiterverarbeitet und gegebenenfalls dem Nutzer zur Verfügung gestellt werden, um eine flexible und komfortable Nutzung des Schlosses zu ermöglichen. Indem die Auswerte- und Steuerschaltung dazu ausgebildet ist, die Detektionssignale unterschiedlichen Belegungszuständen zuzuordnen und die Verriegelungseinrichtung zu steuern, ist es insbesondere auch möglich, die gewonnene Information direkt bei der Steuerung des Schlosses zu berücksichtigen.

Die Sensoren können dabei an beliebigen Stellen innerhalb des Schlosskörpers angeordnet sein, wobei insbesondere eine Anordnung im Bereich der Einführöffnungen möglich ist, um das Erfassen eines in die Einführöffnung eingeführten Sicherungsteils bzw. ein Zusammenwirken mit diesem in besonders einfacher Weise zu realisieren. Die jeweilige Einführöffnung des Schlosskörpers kann insbesondere als länglicher Einführkanal ausgebildet sein.

Bei einigen Ausführungsformen kann der Schlosskörper drei oder vier Sensoren aufweisen. Insbesondere kann der Schlosskörper dabei zwei Einführöffnungen umfassen, wobei jeder der Einführöffnungen zumindest ein Sensor zugeordnet ist. Dies erlaubt es, zur Ermittlung des Belegungszustands beide Einführöffnungen in Betracht zu ziehen und insbesondere detaillierte Informationen bei der Verwendung eines Sicherungsteils zu gewinnen, das zum Verriegeln in beide Einführöffnungen eingeführt wird. Es ist jedoch auch möglich, die drei oder vier Sensoren an einer einzigen Einführöffnung anzuordnen, unabhängig von der Anzahl der insgesamt am Schlosskörper vorgesehenen Einführöffnungen.

Grundsätzlich wird ferner durch die Anordnung von drei oder vier Sensoren die Zahl der Kombinationsmöglichkeiten und somit unterscheidbarer Belegungszustände weiter erhöht, sodass die zusätzlich gewonnenen Informationen zu einer Erweiterung des Einsatzbereichs des Schlosses sowie der Flexibilität dessen Nutzung und Steuerung genutzt werden können.

Bei einigen Ausführungsformen können zwei der wenigstens zwei Sensoren derselben Einführöffnung des Schlosskörpers zugeordnet sein. Wenn zwei Sensoren am Schlosskörper vorgesehen sind, sind diese demnach an oder in derselben Einführöffnung angeordnet, während bei einem Schloss mit drei oder vier Sensoren die Sensoren auf verschiedene Einführöffnungen verteilt sind.

Indem zwei Sensoren einer gemeinsamen Einführöffnung zugeordnet sind, kann insbesondere eine Information über die Tiefe der Einführung des Sicherungsteils in diese Einführöffnung ermittelt werden. Beispielsweise kann es dadurch möglich sein, zu erkennen, wenn ein U-Bügel mit unterschiedlich langen Schenkeln, dessen langer Schenkel in die Einführöffnung mit zwei zugeordneten Sensoren eingeführt wird, mit voller Länge in die Einführöffnung eingeführt ist. Aus einer solchen vollständigen Einführung des U-Bügels kann z.B. entnommen werden, dass ein Verriegeln erfolgen kann oder soll. Davon kann wiederrum unterschieden werden, wenn der lange Schenkel nur so weit eingeführt ist, dass der kurze Schenkel nicht in die ihm zugeordnete Einführöffnung hineinragt und das Schloss somit in einer Offenstellung ist. In dieser Stellung kann es beispielsweise vorgesehen sein, den U-Bügel um den langen und in der Einführöffnung gehaltenen Schenkel zu verschwenken, um den kurzen Schenkel auf einer kreisförmigen Bahn zu bewegen und den U-Bügel durch einen zu sichernden Gegenstand zu führen.

Indem zwei Sensoren einer gemeinsamen Einführöffnung zugeordnet sind, kann alternativ oder zusätzlich auch eine Information über die Ausgestaltung des Sicherungsteils ermittelt werden, insbesondere über die Formgebung, beispielsweise um unterschiedliche Arten von Sicherungsteilen durch verschiedene (erfassbare) Ausgestaltungen im Bereich der Sensoren zu kodieren.

Es kann vorgesehen sein, dass der Schlosskörper zwei Einführöffnungen aufweist, wobei wenigstens ein Sensor der einen Einführöffnung und wenigstens ein Sensor der anderen Einführöffnung zugeordnet ist. Damit ist es möglich, Informationen über den Belegungszustand des Schlosskörpers hinsichtlich beider Einführöffnungen zu gewinnen. Dies kann beispielsweise dazu dienen, ein als U-Bügel ausgebildetes Sicherungsteil, das in beide Einführöffnungen eingeführt wird, zu erfassen oder bei in lediglich eine Einführöffnung eingeführten Sicherungsteilen die Anzahl der eingeführten Sicherungsteile sowie gegebenenfalls deren Einführtiefe zu detektieren.

Bei einigen Ausführungsformen kann der jeweilige Sensor dazu ausgebildet sein, zumindest zwischen einem Erfassungszustand und einem Nichterfassungszustand zu unterscheiden und dementsprechend ein positives oder ein negatives Detektionssignal zu erzeugen. Eine derartige Anforderung an den Sensor erlaubt eine besonders einfache Ausbildung des Sensors sowie eine einfache Auswertung der Signale, da lediglich zwei Arten von Signalen erzeugt und verarbeitet werden und nicht von jeweiligen Parametern abhängige Signalstärken generiert und ausgewertet werden müssen. Es ist jedoch auch möglich, Sensoren vorzusehen, die unterschiedliche Signalstärken in Abhängigkeit des jeweiligen Belegungszustands liefern können und diese mittels der Auswerte- und Steuerschaltung auszuwerten. Dadurch kann prinzipiell die Anzahl an Kombinationsmöglichkeiten bei einer festen Anzahl von Sensoren erhöht werden, wobei die Komplexität der Sensoren sowie der Auswerte- und Steuerschaltung diesen Anforderungen angepasst werden muss.

Bei einigen Ausführungsformen kann der jeweilige Sensor einen elektromechanischen Kontaktschalter, einen kapazitiven Näherungsschalter, einen Magnetschalter, einen optoelektronischen Unterbrechungsschalter oder einen optoelektronischen Näherungsschalter aufweisen. Die konkrete Ausbildung des Sensors kann dabei an die jeweiligen Anforderungen, insbesondere hinsichtlich des Anwendungsbereichs des Schlosses oder der zu erfassenden Sicherungsteile, angepasst sein und ist grundsätzlich beliebig. Insbesondere kann ein Sensor vorgesehen sein, der eine hohe Beständigkeit sowie eine einfache Möglichkeit des Erfassens bzw. Zusammenwirkens mit dem jeweiligen Sicherungsteil ermöglicht.

Es kann vorgesehen sein, dass in der Auswerte- und Steuerschaltung für die unterschiedlichen Belegungszustände des Schlosskörpers eine jeweilige Information über ein entsprechendes Sicherungsteil gespeichert ist. Bei solchen Ausführungsformen kann das Schloss einen nichtflüchtigen Speicher umfassen, der sowohl als baulicher Bestandteil der Auswerte- und Steuerschaltung oder von dieser separat vorgesehen sein kann. Durch diesen Speicher kann die Auswerte- und Steuerschaltung beispielsweise auf eine Zuordnungs- oder Nachschlagetabelle (look-up table) zugreifen, sodass aus der dem Belegungszustand des Schlosskörpers zugeordneten Kombinationen von Detektionssignalen eine Information über ein entsprechendes Sicherungsteil ermittelt werden kann. Dadurch ist es prinzipiell möglich, mehrere Sicherungsteile, die am Schlosskörper verriegelt werden können, vorzusehen und dem Nutzer zur Verfügung zu stellen, wobei durch die Erkennung dieser Sicherungsteile jeweils die volle und an das Sicherungsteil angepasste Funktionalität des Schlosses gewährleistet werden kann.

Diese Information kann beispielsweise an den Nutzer übermittelt werden oder es kann ausgewertet werden, ob ein für das Schloss und die gewünschte Anwendung passendes Sicherungsteil eingesetzt wurde. Möglicherweise können für unterschiedliche Sicherungsteile unterschiedliche Aktionen, insbesondere hinsichtlich des Verriegelns, notwendig, sinnvoll oder möglich sein, sodass die Informationen über das dem Belegungszustand entsprechende Sicherungsteil grundsätzlich weiterverarbeitet und direkt oder in Kommunikation mit dem Nutzer bei der Steuerung der Verriegelungseinrichtung berücksichtigt werden kann.

Bei einigen Ausführungsformen kann die Auswerte- und Steuerschaltung dazu ausgebildet sein, eine Abfolge von verschiedenen Kombinationen von erzeugten Detektionssignalen auszuwerten bzw. unterschiedlichen Belegungszuständen des Schlosskörpers zuzuordnen. Insbesondere kann die Auswerte- und Steuerschaltung dazu ausgebildet sein, die verschiedenen Kombinationen von erzeugten Detektionssignalen in Form einer jeweiligen Abfolge von verschiedenen Kombinationen auszuwerten. Mit anderen Worten kann die Auswerte- und Steuerschaltung dazu ausgebildet sein, nicht lediglich eine Kombination von erzeugten Detektionssignalen auszuwerten, sondern das Vorliegen einer bestimmten Mehrzahl von Kombinationen von Detektionssignalen, insbesondere in einer bestimmten Reihenfolge, auszuwerten. Durch die Auswertung von aufeinander folgenden Kombinationen von erzeugten Detektionssignalen kann auch mit einer geringen Anzahl von Sensoren eine weitreichende Bestimmung des jeweiligen Belegungszustands erfolgen, beispielsweise was die Orientierung oder die Einführtiefe des Sicherungsteils betrifft.

Bei einigen Ausführungsformen kann der Schlosskörper, wie bereits erwähnt, zumindest zwei Einführöffnungen aufweisen, wobei das zumindest eine Sicherungsteil in zwei verschiedenen Orientierungen in die zumindest zwei Einführöffnungen einführbar ist, und wobei in der Auswerte- und Steuerschaltung für die unterschiedlichen Belegungszustände des Schlosskörpers eine jeweilige Information über die Orientierung des zumindest einen Sicherungsteils gespeichert ist. Beispielsweise kann dabei erkannt werden, in welcher Orientierung ein U-Bügel mit unterschiedlich langen Schenkeln in zwei Einführöffnungen des Schlosses eingeführt ist, also in welcher der beiden Einführöffnungen der lange und in welcher der kurze Schenkel des Bügels eingeführt ist. Dies bietet eine besondere Flexibilität für den Nutzer, da das Sicherungsteil grundsätzlich in beliebiger Orientierung in das Schloss eingeführt werden kann und durch die Erkennung der Orientierung die Funktionalität des Schlosses unabhängig von der Orientierung erhalten sein kann. Der Nutzer muss folglich ein zuvor von dem Schlosskörper gelöstes bzw. entnommenes Sicherungsteil nicht in einer bestimmten Orientierung in das Schloss einsetzen, um es verriegeln zu können, sondern kann das Sicherungsteil beliebig in die Einführöffnungen einführen. Dabei kann es auch möglich sein, für ein nur in eine Einführöffnung eingeführtes Sicherungsteil die Einführöffnung zu erfassen, in welche das Sicherungsteil eingeführt ist. Auch diese Information kann weiterverwendet werden, um beispielsweise die Möglichkeit oder Notwendigkeit eines Einführens eines weiteren Sicherungsteils in die offene Einführöffnung oder die Notwendigkeit eines erforderlichen Verschlusses, um den Innenraum des Schlosskörpers zu schützen, zu erfassen und ggf. zu übermitteln.

Es kann vorgesehen sein, das in der Auswerte- und Steuerschaltung für die unterschiedlichen Belegungszustände des Schlosskörpers eine jeweilige Information über zulässige Positionen des wenigstens einen Riegels gespeichert ist. So ist es beispielsweise möglich, dass bei einem bestimmten Belegungszustand eine Überführung eines Riegels in eine Verriegelungsstellung nicht möglich ist, da die Bewegungsbahn dieses Riegels in die Verriegelungsstellung durch das eingeführte Sicherungsteil versperrt ist. Bei einem derartigen Belegungszustand könnte daher der Versuch, den Riegel in eine Verriegelungsstellung zu bewegen, zu einer Überlastung und Beschädigung der Verriegelungseinrichtung führen. Ferner kann die Überführung eines Riegels in die Verriegelungsstellung nicht sinnvoll sein, wenn sich in der zugehörigen Einführöffnung kein Sicherungsteil befindet, da der sich in der Verriegelungsstellung befindliche Riegel bei einem späteren Einführen eines Sicherungsteils beschädigt werden könnte bzw. das Einführen des Sicherungsteils unerwünscht verhindern könnte.

Indem die Auswerte- und Steuerschaltung eine Verriegelungsstellung in oben genannten Beispielen aufgrund der jeweiligen Belegungszustände als nicht zulässig erkennen kann, kann diese Information bei der Steuerung der Verriegelungseinrichtung berücksichtigt werden, sodass die Auswerte- und Steuerschaltung nur ein Steuersignal für zulässige Riegelpositionen an die Verriegelungseinrichtung ausgibt. Dabei kann die Steuerung sowohl direkt als auch in Kommunikation mit dem Nutzer erfolgen. Auch diese Informationen über zulässige Riegelpositionen können einer Zuordnungs- oder Nachschlagetabelle, die in einem nichtflüchtigen Speicher bereitgestellt ist, entnommen werden, wobei dieser Speicher sowohl in die Auswerte- und Steuerschaltung integriert als auch von dieser separat vorgesehen sein kann.

Insbesondere kann die Verriegelungseinrichtung zwei Riegel aufweisen, wobei für die unterschiedlichen Belegungszustände des Schlosskörpers eine jeweilige Information über zulässige Positionen beider Riegel gespeichert ist.

Bei einigen Ausführungsformen kann die Verriegelungseinrichtung wenigstens zwei Riegel aufweisen, die unabhängig voneinander antreibbar sind. Dadurch kann beispielsweise ein Sicherungsteil, das in zwei Einführöffnungen eingeführt wird, in beiden Einführöffnungen flexibel verriegelt werden. Insbesondere kann ein langer Schenkel eines U-Bügels noch in der zugehörigen Einführöffnung gehalten werden, während ein kurzer Schenkel bereits vom Schlosskörper entfernt ist, sodass der U-Bügel um den langen Schenkel verschwenkt und durch einen zu sichernden Gegenstand geführt werden kann. Ferner können so bei einem Schlosskörper mit mehreren Einführöffnungen mehrere Sicherungsteile flexibel eingeführt und verriegelt oder gelöst werden.

Der unabhängige Antrieb der Riegel kann insbesondere erreicht werden, indem die elektromechanische Verriegelungseinrichtung für jeden Riegel eine eigene Antriebseinheit aufweist, oder indem eine für mehrere Riegel gemeinsame Antriebseinheit für die mehreren Riegel selektiv wirksam ist, beispielsweise durch Verwendung einer Kulissenführung oder eines Antriebsnockens, wodurch unterschiedliche und insbesondere sequentiell eingestellte Stellungen der Riegel ansteuerbar sein können.

Die elektromechanische Verriegelungseinrichtung kann generell einen oder mehrere Elektromotoren aufweisen, der/die insbesondere als Getriebemotor ausgebildet sein kann/können. Ebenfalls kann ein Antrieb der Riegel mittels eines oder mehrerer Elektromagnete vorgesehen sein.

Es kann vorgesehen sein, dass die Auswerte- und Steuerschaltung dazu ausgebildet ist, die elektromechanische Verriegelungseinrichtung in Abhängigkeit von dem ermittelten aktuellen Belegungszustand des Schlosskörpers zu steuern. Dabei kann die Verriegelungseinrichtung in Abhängigkeit des Belegungszustands sowohl direkt gesteuert werden, während die Steuerung auch in weiteren Schritten und insbesondere in Kommunikation mit einem Nutzer, jedoch unter Berücksichtigung des aktuellen Belegungszustands, erfolgen kann. Eine Steuerung der Verriegelungseinrichtung in Abhängigkeit des aktuellen Belegungszustands umfasst demnach auch, dass lediglich eine Zulässigkeitsprüfung für einen externen Steuerbefehl erfolgt, sodass eine angeforderte Riegelbewegung nur dann durchgeführt wird, wenn die gewünschte Riegelposition bei dem aktuellen Belegungszustand des Schlosskörpers auch zulässig bzw. möglich ist. Beispielsweise kann durch diese Berücksichtigung des aktuellen Belegungszustands eine Überlastung der Verriegelungseinrichtung durch Versuche, einen Riegel in eine aufgrund des Belegungszustands unmögliche Position zu überführen, vermieden werden. Wiederum kann es dazu vorgesehen sein, dass die Auswerte- und Steuerschaltung auf eine in einem nichtflüchtigen Speicher verfügbare Zuordnungs- oder Nachschlagetabelle zugreift, um zulässige Riegelbewegungen zu ermitteln.

Bei einigen Ausführungsformen kann der Schlosskörper ein Funkmodul aufweisen, das mit der Auswerte- und Steuerschaltung verbunden ist. Dieses Funkmodul kann insbesondere dazu ausgebildet sein, über eine Mobilfunkverbindung, eine Wifi/WLAN-Verbindung und/oder eine Bluetooth-Verbindung Signale zu empfangen oder auszusenden. Ein solches Funkmodul kann eine flexible Kommunikation mit dem Nutzer ermöglichen, an den Informationen über das Schloss und insbesondere den aktuellen Belegungszustand übermittelt werden können, wobei auch Anfragen oder Befehle des Nutzers empfangen werden können. Eine Kommunikation des Nutzers mit dem Schloss bzw. dessen Steuerung kann somit prinzipiell erfolgen, ohne dass sich der Nutzer in direkter Nähe des Schlosses befindet.

Das Funkmodul kann dazu ausgebildet sein, den aktuellen Belegungszustand des Schlosskörpers als Funksignal auszusenden. Demnach können die aus dem Belegungszustand des Schlosskörpers gewonnenen Informationen dem Nutzer zur Verfügung gestellt werden. Dabei kann lediglich eine Information über den aktuellen Belegungszustand des Schlosskörpers übermittelt und diese von einem Empfangsgerät des Nutzers, beispielsweise einem Mobilfunkgerät, verarbeitet werden, um die im Belegungszustand enthaltenen Informationen bereitzustellen. Es ist jedoch auch möglich, dass der Belegungszustand bereits in der Auswerte- und Steuerschaltung analysiert wird und die enthaltenen Informationen direkt übermittelt werden, ohne dass eine weitere Auswertung erfolgen muss.

Bei einigen Ausführungsformen kann das Funkmodul dazu ausgebildet sein, einen Steuerbefehl für die Verriegelungseinrichtung per Funk zu empfangen, wobei die Auswerte- und Steuerschaltung dazu ausgebildet ist, die Verriegelungseinrichtung in Ansprechen auf den empfangenen Steuerbefehl zu steuern. Bei solchen Ausführungsformen kann der Nutzer das Schloss über größere Entfernungen kontrollieren und steuern und insbesondere selbst öffnen oder schließen, um einer sich in der Nähe des Schlosses befindlichen Person den Zugriff auf den gesicherten Gegenstand zu ermöglichen.

Der Schlosskörper kann einen GPS-Empfänger (Global Positioning System) aufweisen, um eine aktuelle Position des Schlosskörpers zu ermitteln, wobei das Funkmodul dazu ausgebildet sein kann, die ermittelte aktuelle Position als Funksignal auszusenden. Dadurch kann die aktuelle Position des Schlosses an den Nutzer übermittelt werden, sodass dieser die Position beispielsweise während eines Transports eines durch das Schloss gesicherten Gegenstands, wie eines Containers, überprüfen und nachverfolgen kann.

Bei einigen Ausführungsformen kann der Schlosskörper eine Alarmeinrichtung aufweisen, die insbesondere eine Stromkreisüberwachung, einen Sabotagekontakt, die wenigstens zwei Sensoren, einen Beschleunigungssensor und/oder einen Erschütterungssensor umfasst. Durch die Anbringung einer solchen Alarmeinrichtung kann die Sicherheit des Schlosses weiter erhöht werden, indem der Nutzer oder sich in der Umgebung des Schlosses aufhaltende Personen durch die Erzeugung eines Alarms auf einen Manipulations- oder Aufbruchsversuch aufmerksam gemacht werden können. Dabei ist es möglich, ein Alarmsignal in Abhängigkeit erfasster Erschütterungen bzw. Lageänderungen des Schlosses auszulösen, da das Schloss bei einem Aufbruchsversuch aufgrund der angewandten Kräfte in der Regel eine Erschütterung erfährt. Eine mögliche Ausbildung einer solchen Alarmeinrichtung, bei der die Auslösung eines Alarms aufgrund detektierter Erschütterungen bzw. Lageänderungen erfolgt, kann beispielsweise der DE 10 2017 105 031 A1 entnommen werden. Ferner können die ohnehin vorhandenen wenigstens zwei Sensoren genutzt werden, um einen Manipulationsversuch beispielsweise aufgrund einer Änderung des Belegungszustands des Schlosskörpers, die nicht auf eine Aktion des Nutzers zurückzuführen ist, zu erfassen.

Bei einigen Ausführungsformen kann die Auswerte- und Steuerschaltung dazu ausgebildet sein, die Alarmeinrichtung zu steuern. Dazu kann die Auswerte- und Steuerschaltung beispielsweise mit den einen Manipulationsversuch erfassenden Sensoren verbunden sein und deren Signale auswerten, um einen Alarm auszulösen. Ferner kann vorgesehen sein, dass die Auswerte- und Steuerschaltung ein Ausschalten der Alarmeinrichtung veranlassen kann, um einen unnötigen Energieverbrauch durch die Alarmeinrichtung zu verhindern, wenn die Auslösung eines Alarms nicht gewünscht ist. Dies kann beispielsweise der Fall sein, wenn sich das Schloss in einem Transportzustand befindet, bei dem es Erschütterungen erfährt, jedoch kein störender Alarm ausgelöst werden soll. Dies kann erwünscht sein, wenn das Schloss ohne Sicherungsfunktion zwischen verschiedenen Einsatzorten transportiert und bewegt wird. Insbesondere kann diese Steuerung ferner auch unter Berücksichtigung des aktuellen Belegungszustands des Schlosskörpers erfolgen, sodass die Alarmeinrichtung beispielsweise ausgeschaltet werden kann, wenn die Auswerte- und Steuerschaltung aufgrund des Belegungszustands erfasst, dass kein Sicherungsteil eingesetzt und das Schloss somit nicht in Verwendung ist.

Bei einigen Ausführungsformen kann der Schlosskörper ein Funkmodul oder das bereits genannte Funkmodul umfassen, das dazu ausgebildet ist, einen Alarm als Funksignal auszusenden. Dadurch kann der Nutzer über Manipulationsversuche informiert werden, auch wenn er sich nicht in direkter Nähe des Schlosses befindet. Infolgedessen kann der Nutzer die notwendigen Maßnahmen zum Schutz des gesicherten Gegenstands einleiten bzw. durchführen, sodass durch diese Möglichkeit der Übertragung des Alarms etwaige Manipulationsversuche weiter erschwert werden können.

Das Funkmodul kann dazu ausgebildet sein, einen Steuerbefehl für die Alarmeinrichtung per Funk zu empfangen, wobei die Auswerte- und Steuerschaltung dazu ausgebildet sein kann, die Alarmeinrichtung in Ansprechen auf den empfangenen Steuerbefehl zu steuern. Durch diese Möglichkeit einer externen Steuerung der Alarmeinrichtung kann wiederum die Flexibilität des Nutzers erhöht werden, indem er beispielsweise die Alarmeinrichtung zeitweise ausschalten kann, um den Energieverbrauch des Schlosses zu reduzieren oder ein ungewolltes Auslösen des Alarms, beispielsweise während eines Transports des Schlosses, zu unterdrücken.

Bei einigen Ausführungsformen kann der Schlosskörper eine elektrische Energiequelle (z.B. Batterie, Akkumulator) zur Energieversorgung von weiteren Komponenten des mobilen Schlosses aufweisen, wobei die Auswerte- und Steuerschaltung dazu ausgebildet sein kann, die Energieversorgung zumindest einer der weiteren Komponenten, insbesondere in Abhängigkeit von dem ermittelten aktuellen Belegungszustand des Schlosskörpers, zu steuern. Dadurch können bestimmte Komponenten oder Funktionen zumindest zeitweise deaktiviert werden, beispielsweise ein Funkmodul, eine Alarmeinrichtung oder ein GPS-Empfänger, wenn diese aufgrund des aktuellen Einsatzes des Schlosses nicht benötigt werden. Ein übermäßiger und nicht notwendiger Energieverbrauch kann somit verhindert werden, sodass eine lange Nutzbarkeit des Schlosses, ohne dass Unterbrechungen zum Aufladen oder Wechseln der elektrischen Energiequelle notwendig sind, erreicht werden kann.

Insbesondere kann bei der Steuerung bzw. der selektiven Deaktivierung der Energieversorgung der aktuelle Belegungszustand des Schlosskörpers berücksichtigt werden. Beispielsweise können verschiedene Komponenten, wie ein Funkmodul oder eine Alarmeinrichtung, ausgeschaltet werden, wenn aufgrund des aktuellen Belegungszustands erfasst wird, dass kein Sicherungsteil in den Schlosskörper eingeführt ist und das Schloss demnach nicht in Verwendung ist. Ändert sich der Belegungszustand aufgrund eines Einführens des Sicherungsteils, können die Komponenten wiederum aktiviert werden. Der Energieverbrauch des Schlosses kann somit an den momentanen Einsatz des Schlosses angepasst und der jeweiligen Anwendung entsprechend minimiert werden.

Die Erfindung betrifft ferner ein Schlosssystem mit einem mobilen Schloss nach einem der vorhergehend beschriebenen Ausführungsformen und mit wenigstens einem weiteren Sicherungsteil, wobei das bereits beschriebene zumindest eine Sicherungsteil und das weitere Sicherungsteil dazu ausgebildet sind, das Erzeugen unterschiedlicher Kombinationen von Detektionssignalen auszulösen, wenn entweder das zumindest eine Sicherungsteil oder das weitere Sicherungsteil in die wenigstens eine Einführöffnung des Schlosskörpers eingeführt ist. Es ist somit möglich, aus den Kombinationen der Detektionssignale eine Information über das jeweils eingeführte Sicherungsteil zu gewinnen und diese auszuwerten. Ferner kann die Information über das eingeführte Sicherungsteil gegebenenfalls weiterverarbeitet oder an einen Nutzer übermittelt werden.

Bei einem derartigen Schlosssystem können somit wahlweise mehrere verschiedene Sicherungsteile alternativ zueinander und/oder gemeinsam an dem Schlosskörper verriegelt werden, und der jeweilige Belegungszustand des Schlosskörpers kann von der Auswerte- und Steuerschaltung ermittelt und berücksichtigt werden. Hierdurch ergibt sich eine fexible Einsetzbarkeit des Schlosskörpers, da dieser wahlweise für mehrere verschiedene Sicherungsteile verwendet werden kann.

So kann bei einigen Ausführungsformen beispielsweise das eine Sicherungsteil einen U-förmigen Bügel (mit zwei gleich langen oder unterschiedlich langen Schenkeln, die zwei Einführöffnungen des Schlosskörpers belegen) und das wenigstens eine weitere Sicherungsteil einen Kloben (der lediglich eine Einführöffnung des Schlosskörpers belegt) umfassen.

Bei einigen Ausführungsformen kann die Auswerte- und Steuerschaltung dazu ausgebildet sein, die unterschiedlichen Kombinationen von Detektionssignalen einem jeweiligen Sicherungsteil zuzuordnen. Dies kann erfolgen, indem ein nichtflüchtiger Speicher mit einer Zuordnungs- oder Nachschlagetabelle vorgesehen ist, in der die Informationen über das einer bestimmten Kombination von Detektionssignalen entsprechende Sicherungsteil abgespeichert ist. Dieser Speicher kann dabei sowohl als Teil der Auswerte- und Steuerschaltung vorgesehen als auch als separates Bauteil ausgebildet sein.

Durch diese Unterscheidung der unterschiedlichen Sicherungsteile ist es möglich, verschiedene weitere Aktionen, wie an das Sicherungsteil angepasste Bewegungen der Riegel bzw. das Ansteuern von für das Sicherungsteil passender Verriegelungs- oder Freigabestellungen der Riegel, durchzuführen oder derartige Aktionen beim Nutzer anzufragen.

Das Schlosssystem kann einen Adapter umfassen, der in die wenigstens eine Einführöffnung des Schlosskörpers einführbar ist. Insbesondere kann der Adapter derart ausgebildet sein, dass er mit einem Sicherungsteil verbunden werden kann und dieses Sicherungsteil gemeinsam mit dem Adapter in die wenigstens eine Einführöffnung eingeführt werden kann. Hierdurch können unterschiedliche Arten von Sicherungsteilen an den Schlosskörper angepasst und an dem Schlosskörper verriegelt werden, selbst wenn das betreffende Sicherungsteil nicht unmittelbar für den Schlosskörper bzw. dessen Einführöffnung(en) ausgebildet ist. Der Adapter kann ferner dazu dienen, eine Einführöffnung zu verschließen, während ein Sicherungsteil in eine andere Einführöffnung eingeführt ist, um den Innenraum des Schlosskörpers beispielsweise vor einer Verschmutzung oder einem Verschleiß durch eintretende Flüssigkeit zu schützen.

Der Adapter kann bei einigen Ausführungsformen dazu ausgebildet sein, alleine und/oder gemeinsam mit einem zugeordneten Sicherungsteil das Erzeugen einer vorbestimmten Kombination von Detektionssignalen auszulösen, wenn der Adapter in die wenigstens eine Einführöffnung eingeführt ist. Indem der Adapter (alleine und/oder gemeinsam mit einem zugeordneten Sicherungsteil) eine vorbestimmte Kombination auslöst, ist es möglich, einen in die Einführöffnung eingeführten Adapter zu erfassen, wobei auch diese Information bei der Steuerung des Schlosses und insbesondere der Verriegelungseinrichtung in Betracht gezogen werden kann.

Es kann vorgesehen sein, dass sich die vorbestimmte Kombination von den Kombinationen von Detektionssignalen unterscheidet, die durch das bereits beschriebene eine Sicherungsteil und/oder das weitere Sicherungsteil des Schlosssystems ausgelöst werden. Durch diese Unterscheidung kann das erzeugte Detektionssignal dem Adapter eindeutig zugeordnet und dieser von der Auswerte- und Steuerschaltung erkannt werden.

Bei einigen Ausführungsformen kann das weitere Sicherungsteil oder ein drittes Sicherungsteil des Schlosssystems wahlweise an dem Schlosskörper verriegelbar sein, wenn der Adapter in die wenigstens eine Einführöffnung eingesetzt ist, oder es kann gemeinsam mit dem Adapter in die wenigstens eine Einführöffnung eingesetzt werden und an dem Schlosskörper verriegelt werden. Insbesondere kann ein Einführen des jeweiligen Sicherungsteils in die Einführöffnung ohne Adapter zwar möglich sein, dieses dann jedoch nicht sicher und fest verriegelt werden. Beispielsweise kann ein U-Bügel, dessen Querschnittsdurchmesser zu gering ist, um in der zumindest einen Einführöffnung des Schlosskörpers sicher verriegelt zu werden, mit einem Adapter verbunden werden, der es ermöglicht, den U-Bügel sicher am Schlosskörper zu verriegeln.

Dabei kann es sowohl möglich sein, zunächst einen Adapter in eine Einführöffnung einzuführen, woraufhin das Sicherungsteil eingesetzt wird, als auch zunächst den Adapter mit dem Sicherungsteil zu verbinden und dann die verbundenen Teile gemeinsam einzuführen. Ferner kann der Adapter beispielsweise dazu verwendet werden, den Querschnittdurchmesser eines Sicherungsteils zu vergrößern, während es auch möglich sein kann, ein Sicherungsteil durch den Adapter zu verlängern und dadurch ein Verriegeln des Sicherungsteils im Schlosskörper zu ermöglichen.

Durch einen derartigen Adapter kann folglich die Flexibilität hinsichtlich der Anwendungsbereiche des Schlosses deutlich erweitert werden, da durch die Möglichkeit des Verbindens mit dem Adapter eine Vielzahl von Sicherungsteilen an dem Schlosskörper verriegelbar ist. Insbesondere kann somit der Nutzer an seine jeweiligen Anforderungen angepasste Sicherungsteile wählen und am Schlosskörper verriegeln und es ist auch möglich, die Sicherungsteile flexibel zu wechseln, wenn das mobile Schloss in einem anderen Einsatzbereich bzw. zur Sicherung eines anderen Gegenstands verwendet wird.

Insofern bezieht sich die vorliegende Erfindung auch unabhängig von dem erläuterten mobilen Schloss, das Sensoren zum Detektieren des in den Schlosskörper eingeführten Sicherungsteils und eine elektromechanische Verriegelungseinrichtung aufweist, ferner allgemein auf ein Schlosssystem mit einem Schloss, zumindest einem Sicherungsteil (insbesondere einem U-Bügel oder Kloben) und einem Adapter der vorstehend beschriebenen Art, wobei das Schloss einen Schlosskörper mit wenigstens einer Einführöffnung aufweist, in die der Adapter einführbar ist, und wobei das zumindest eine Sicherungsteil wahlweise an dem Schlosskörper verriegelbar ist, wenn der Adapter in die wenigstens eine Einführöffnung eingesetzt ist.

Bei einem derartigen Schloss kann der Schlosskörper eine (insbesondere rein mechanische oder elektromechanische) Verriegelungseinrichtung mit wenigstens einem Riegel zum Verriegeln des zumindest einen Sicherungsteils in der Einführöffnung aufweisen. Das zumindest eine Sicherungsteil kann bei einigen Ausführungsformen in einer Freigabestellung der Verriegelungseinrichtung bzw. des wenigstens einen Riegels von dem Schlosskörper lösbar, d.h. vollständig entfernbar sein. Bei einigen Ausführungsformen kann der Schlosskörper zwei Einführöffnungen aufweisen.

Durch einen dertigen Adapter können unterschiedliche Arten von Sicherungsteilen an den Schlosskörper angepasst und an dem Schlosskörper verriegelt werden, selbst wenn das betreffende Sicherungsteil nicht unmittelbar für den Schlosskörper bzw. dessen Einführöffnung(en) ausgebildet ist.

Im Folgenden wird die Erfindung anhand der Zeichnungen beschrieben. Diese zeigen lediglich mögliche Ausführungsformen eines mobilen Schlosses bzw. eines Schlosssystems und sind keinesfalls als abschließende Darstellungen zu verstehen. Vielmehr können weitere Ausführungsformen der Beschreibung sowie den Ansprüchen entnommen werden.

Es zeigen:
- Fig. 1: eine schematische Darstellung eines mobilen Schlosses mit zwei Einführöffnungen und vier Sensoren zum Detektieren eines eingeführten Sicherungsteils,
- Fig. 2: schematische Darstellungen verschiedener Belegungszustände eines Schlosskörpers eines mobilen Schlosses mit zwei Einführöffnungen und zwei Sensoren zum Erfassen eines eingeführten Sicherungsteils, wobei die Sensoren jeweils einer der beiden Einführöffnungen zugeordnet sind,
- Fig. 3: schematische Darstellungen verschiedener Belegungszustände eines Schlosskörpers eines mobilen Schlosses mit zwei Einführöffnungen und zwei Sensoren, wobei die Sensoren derselben Einführöffnung zugeordnet sind,
- Fig. 4 und 5: schematische Darstellungen verschiedener Belegungszustände eines Schlosskörpers eines mobilen Schlosses, das Teil eines Schlosssystems mit zwei verschiedenen Arten von Sicherungsteilen ist, mit zwei Einführöffnungen und drei Sensoren zum Erfassen des eingeführten Sicherungsteils, wobei zwei Sensoren der einen und ein Sensor der anderen Einführöffnung zugeordnet sind,
- Fig. 6 bis 8: schematische Darstellungen verschiedener Belegungszustände eines Schlosskörpers eines mobilen Schlosses, das Teil eines Schlosssystems mit drei verschiedenen Arten von Sicherungsteilen und einem Adapter ist, mit zwei Einführöffnungen und vier Sensoren zum Erfassen des eingeführten Sicherungsteils oder des Adapters, wobei den beiden Einführöffnung jeweils zwei Sensoren zugeordnet sind.

Das in Fig. 1 schematisch dargestellte mobile elektronische Schloss 11 ist als U-Bügel-Schloss ausgebildet und weist ein im Wesentlichen U-förmiges Sicherungsteil 15 auf, welches mit den Schenkeln 33 und 35 des U-Bügels in die zwei Einführöffnungen 14 und 16 des Schlosskörpers 13 eingeführt ist und wahlweise am Schlosskörper 13 verriegelbar oder von diesem lösbar ist. Die beiden Schenkel 33 und 35 des Sicherungsteils 15 sind unterschiedlich lang ausgebildet, sodass der lange Schenkel 33 in die zugehörige Einführöffnung 14 tiefer eingeführt ist als der kurze Schenkel 35 in die zugehörige Einführöffnung 16. Diese Ausführung des mobilen Schlosses 11 als U-Bügel-Schloss sowie die Ausbildung des Sicherungsteils 15 als U-Bügel mit unterschiedlich langen Schenkeln 33 und 35 dienen jeweils lediglich der schematischen Darstellung eines mobilen Schlosses 11. Es sind sowohl weitere Ausführungsformen des mobilen Schlosses 11, beispielsweise als Seil-, Ketten- oder Faltschloss mit entsprechenden Sicherungsteilen, als auch weitere Ausführungsformen eines als U-Bügel ausgebildeten Sicherungsteils 15, insbesondere mit gleich langen Schenkeln 33 und 35, möglich.

Das Sicherungsteil 15 ist durch zwei Riegel 25 und 26 am Schlosskörper 13 verriegelbar. Dabei sind die Riegel 25 und 26 durch eine elektromechanische Verriegelungseinrichtung 23 unabhängig voneinander antreibbar und können eine Verriegelungsstellung oder Freigabestellung einnehmen bzw. von der einen Stellung in die andere überführt werden. Zum unabhängigen Antrieb der beiden Riegel 25 und 26 kann die Verriegelungseinrichtung einen oder mehrere Elektromotoren, die insbesondere als Getriebemotor ausgebildet sein können, oder einen oder mehrere Elektromagnete aufweisen. Um einen unabhängigen Antrieb mit nur einem Elektromotor oder einem Elektromagnet zu realisieren, kann beispielsweise eine Kulissenführung oder ein Antriebsnocken vorgesehen sein, wodurch unterschiedliche und insbesondere sequentiell eingestellte Stellungen der Riegel 25 und 26 angesteuert werden können.

In der gezeigten Darstellung befinden sich die Riegel 25 und 26 in der Verriegelungsstellung und greifen jeweils in eine Einbuchtung 36 des langen Schenkels 33 und des kurzen Schenkels 35 ein, um das Sicherungsteil 15 gegen eine Entnahme zu verriegeln. Zur Veranschaulichung sind die Einbuchtungen 36 hier weiter als die Riegel 25 und 26 dargestellt, wobei eine passgenaue Ausbildung zur exakten Aufnahme der Riegel 25 und 26 gewünscht sein kann, um die Bewegungsfreiheit des Sicherungsteils 15 im Verriegelungszustand möglichst zu begrenzen. Ferner kann das Sicherungsteil 15 im unteren Bereich des langen Schenkels 33 eine umlaufende Einkerbung 37 aufweisen, in die der Riegel 25 in einem Zustand, in dem der kurze Schenkel 35 bereits aus dem Schlosskörper 13 entfernt ist, eingreifen kann. Durch diesen Eingriff des Riegels 25 in die Einkerbung 37 bei gelöstem Schenkel 35 kann einerseits das Sicherungsteil 15 in dem Schlosskörper 13 gehalten und ein unkontrolliertes Lösen vermieden und andererseits das Sicherungsteil 15 um die Achse des langen Schenkels 33 geschwenkt werden, um den U-Bügel bzw. Sicherungsteil 15 führen zu können. Zum Eingriff in die Einkerbung 37 kann dabei eine Eingriffsstellung der Riegel 25 und 26 vorgesehen sein, die sowohl mit der Verriegelungsstellung übereinstimmen als auch von dieser unterschiedlich sein kann.

Das mobile Schloss 11 umfasst ferner vier Sensoren 17, 18, 19 und 20 zum Detektieren des in den Schlosskörper 13 eingeführten Sicherungsteils 15. Zwei der Sensoren, die Sensoren 17 und 19, sind der Einführöffnung 14 zugeordnet, während die beiden anderen Sensoren 18 und 20 der Einführöffnung 16 zugeordnet sind. Somit kann ein eingeführtes Sicherungsteil 15 in beiden Einführöffnungen 14 und 16 durch die Sensoren 17, 18, 19 und 20 erfasst werden. Auch diese Anzahl an Sensoren zum Erfassen des eingeführten Sicherungsteils 15 sowie deren Anordnung an den Einführöffnungen 14 und 16 ist rein beispielhaft.

Die Sensoren 17, 18, 19 und 20 können zum Erfassen des eingeführten Sicherungsteils 15 beispielsweise einen elektromechanischen Kontaktschalter aufweisen. Die konkrete Ausgestaltung der Sensoren 17, 18, 19 und 20 kann dabei an die jeweiligen Anforderungen hinsichtlich des Einsatzbereichs des mobilen Schlosses 11 angepasst werden, wobei ein einfaches Zusammenwirken der Sensoren 17, 18, 19 und 20 mit dem Sicherungsteil 15 zu dessen Erfassen vorgesehen sein kann.

Die Sensoren 17, 18, 19 und 20 können dazu ausgebildet sein, zwischen einem Erfassungs- und einem Nichterfassungszustand des Sicherungsteils 15 zu unterscheiden und dementsprechend ein positives oder ein negatives Detektionssignal auszusenden. Beispielsweise kann ein positives Signal ausgesandt werden, wenn das Sicherungsteil 15 im Bereich eines Sensors 17, 18, 19 oder 20 erfasst wird, und ein negatives Signal erzeugt werden, wenn das Sicherungsteil 15 nicht erfasst wird. In der gezeigten Darstellung können demnach aufgrund des Erfassens des Sicherungsteils 15 die Sensoren 17, 18 und 19 ein positives Signal erzeugen, während der Sensor 20 ein negatives Signal erzeugt.

Bei einer Anordnung einer Anzahl n solcher Sensoren, die zwischen einem Erfassungs- und einem Nichterfassungszustand unterscheiden können, können somit grundsätzlich 2ⁿ (2 hoch n) unterschiedliche Kombinationen von Detektionssignalen erzeugt und unterschieden werden. Das gezeigte mobile Schloss 11 mit einer Anordnung von vier Sensoren 17, 18, 19 und 20 erlaubt folglich die Erzeugung von sechzehn unterschiedlichen Kombinationen von Detektionssignalen, die potentiell entsprechenden Belegungszuständen des Schlosskörpers 13 zugeordnet werden können. Während eine solche Ausbildung der Sensoren 17, 18, 19 und 20 eine möglichst einfache Signalerzeugung und Signalauswertung ermöglichen kann, kann es grundsätzlich auch vorgesehen sein, dass durch die Sensoren 17, 18, 19 und 20 weitere, unterscheidbare Signalstärken erzeugt werden können, um die Zahl der möglichen Kombinationen zu erhöhen.

Die Sensoren 17, 18, 19 und 20 sind mit einer Auswerte- und Steuerschaltung 21 verbunden, die die jeweils übermittelten Signale bzw. deren Kombination auswertet und analysiert. Diese Auswerte- und Steuerschaltung 21 ist insbesondere dazu ausgebildet, verschiedene Kombinationen von Detektionssignalen, die von den Sensoren 17, 18, 19 und 20 übermittelt werden, unterschiedlichen Belegungszuständen des Schlosskörpers 13 zuzuordnen. Ein solcher Belegungszustand ist durch das eingeführte Sicherungsteil 15, die Tiefe der Einführung des Sicherungsteils 15 in eine oder in beide Einführöffnungen 14 und 16 sowie die Orientierung des eingeführten Sicherungsteils 15 definiert. In Fig. 1 ist der Belegungszustand demnach bestimmt durch ein als U-Bügel ausgebildetes Sicherungsteil 15 mit unterschiedlich langen Schenkeln 33 und 35, welches ganz, d.h. soweit möglich, in die Einführöffnungen 14 und 16 des Schlosskörpers 13 eingeführt und derart orientiert ist, dass der lange Schenkel 33 in die Einführöffnung 14 und der kurze Schenkel 35 in die Einführöffnung 16 eingeführt ist. Weitere mögliche Belegungszustände sind insbesondere in den Fig. 2 bis 8 gezeigt und erläutert.

Indem die Auswerte- und Steuerschaltung 21 verschiedene Kombinationen von Detektionssignalen unterschiedlichen Belegungszuständen des Schlosskörpers 13 zuordnen kann, können die diesen Belegungszustand charakterisierenden Parameter ermittelt werden. Dazu kann die Auswerte- und Steuerschaltung 21 beispielsweie einen nichtflüchtigen Speicher umfassen, in welchem eine Zuordnungs- oder Nachschlagetabelle (look-up table) hinterlegt ist, sodass beispielsweise eine Information über ein entsprechendes Sicherungsteil 15 für die unterschiedlichen Belegungszustände verfügbar sein kann. Ferner kann in einem solchen Speicher für die unterschiedlichen Belegungszustände des Schlosskörpers 13 eine jeweilige Information über mögliche Orientierungen des Sicherungsteils 15 oder zulässige Positionen der Riegel 25 und 26 gespeichert sein. Der Speicher kann dabei, wie im Beispiel der Fig. 1, in die Auswerte- und Steuerschaltung 21 integriert, aber auch separat von dieser vorgesehen sein.

Ferner ist die Auswerte- und Steuerschaltung 21 mit der Verriegelungseinrichtung 23 verbunden und dazu ausgebildet, diese zu steuern und somit die Bewegung der Riegel 25 und 26 zu bestimmen. Insbesondere kann diese Steuerung unter Berücksichtigung des ermittelten aktuellen Belegungszustands des Schlosskörpers 13 erfolgen, indem beispielsweise die Zulässigkeit bestimmter Positionen der Riegel 25 und 26 überprüft wird und nur für die Überführung in eine zulässige Position ein Steuersignal ausgegeben wird. Ist beispielsweise kein Sicherungsteil 15 in den Schlosskörper 13 eingeführt, ist ein Überführen der Riegel 25 und 26 in deren Verriegelungsstellung in der Regel nicht sinnvoll bzw. zulässig, da die Riegel 25 und 26 bei einem nachfolgenden Einführen des Sicherungsteils 15 beschädigt werden könnten. Indem die Auswerte- und Steuerschaltung 21 den Belegungszustand des Schlosskörpers 13 bei entnommenem Sicherungsteil 15 erfassen kann, kann sie die Verriegelungsstellung der Riegel 25 und 26 als für diesen Belegungszustand nicht zulässig erkennen und kein Steuersignal zur Überführung der Riegel 25 und 26 in die Verriegelungsstellung ausgeben. Eine Beschädigung der Riegel 25 und 26 oder des Sicherungsteils 15 bei einer folgenden Einfuhr des Sicherungsteils 15 kann daher durch eine solche Zulässigkeitsprüfung vermieden werden.

Ferner kann die Auswerte- und Steuerschaltung 21 den ermittelten aktuellen Belegungszustand des Schlosskörpers 13 beispielsweise insofern berücksichtigen, als vor einem Überführen der Riegel 25 und 26 in die Verriegelungsstellung geprüft wird, ob das Sicherungsteil 15 vollständig in den Schlosskörper 13 eingeführt ist.

Ein weitere mögliche Funktionialität der Auswerte- und Steuerschaltung 21 besteht darin zu überwachen, ob ausgehend von einem ermittelten aktuellen Belegungszustand des Schlosskörpers 13 eine Änderung der Detektionssignale der Sensoren 17, 18, 19, 20 eintritt, obwohl keine Bewegung der Riegel 25 und 26 veranlasst wurde; hieraus lässt sich insbesondere auf einen Manipulations- bzw. Aufbruchsversuch schließen.

Im Schlosskörper 13 ist ferner ein Funkmodul 27 angeordnet, welches mit der Auswerte- und Steuerschaltung 21 verbunden ist. Mittels dieses Funkmoduls 27 können beispielsweise der aktuelle Belegungszustand des Schlosskörpers 13 oder die daraus gewonnenen Informationen über ein eingeführtes Sicherungsteil 15 sowie dessen Einführtiefe und Orientierung an einen Nutzer übermittelt werden. Diese Übermittlung kann dabei beispielsweise über eine Mobilfunkverbindung, eine Wifi/WLAN-Verbindung und/oder eine Bluetooth-Verbindung erfolgen. Ferner können über das Funkmodul 27 Befehle eines Nutzers empfangen werden, die an die Auswerte- und Steuerschaltung 21 übermittelt werden, sodass ein Nutzer insbesondere die Verriegelungseinrichtung 23 über ein Mobilfunkgerät steuern kann. Somit kann ein verriegeltes mobiles Schloss 11 beispielsweise durch einen befugten Nutzer entsperrt werden, ohne dass dieser sich in unmittelbarer Umgebung des Schlosses 11 aufhält, sodass er anderen Personen den Zugang zu einem gesicherten Gegenstand, beispielsweise dem Inhalt eines zum Zielort überführten Containers, gewähren kann. Durch eine derartige Steuerung des mobilen Schlosses 11, insbesondere unter Berücksichtigung des aktuellen Belegungszustands des Schlosskörpers 13, kann eine flexible und vielseitige Nutzung des mobilen Schlosses 11 erreicht werden.

Ferner kann der Schlosskörper 13 optional einen GPS-Empfänger 29 umfassen, mittels dessen die aktuelle Position des mobilen Schlosses 11 ermittelt werden kann. Auch dieser GPS-Empfänger 29 ist über die Auswerte- und Steuerschaltung 21 mit dem Funkmodul 27 gekoppelt, sodass die aktuelle Position des mobilen Schlosses 11 an einen Nutzer übermittelt bzw. von diesem abgefragt werden kann. Damit kann ein Nutzer, insbesondere wenn der durch das mobile Schloss 11 gesicherte Gegenstand bewegt bzw. transportiert wird, die aktuelle Position des mobilen Schlosses 11 jederzeit ermitteln und nachverfolgen.

Um die Sicherheit des mobilen Schlosses 11 weiter zu erhöhen, kann optional eine mit der Auswerte- und Steuerschaltung 21 verbundene Alarmeinrichtung 31 vorgesehen sein, durch die ein Alarm ausgelöst wird, wenn ein Manipulationsversuchs erkannt wird. Zum Erkennen eines solchen Manipulationsversuchs kann die Alarmeinrichtung 31 insbesondere eine Stromkreisüberwachung, einen Sabotagekontakt, die Sensoren 17, 18, 19 und 20, einen Beschleunigungssensor und/oder einen Erschütterungssensor umfassen. Da ein Schloss 11 bei einem Aufbruchsversuch in der Regel großen Kräften ausgesetzt ist, treten dabei häufig Erschütterungen auf, die von einem Beschleunigungs- bzw. Erschütterungssensor erkannt werden können, sodass ein Alarm durch die Alarmeinrichtung 31 ausgelöst werden kann. Ferner kann, wie vorstehend erläutert, eine Änderung des Belegungszustands, die nicht auf eine Aktion des befugten Nutzers zurückzuführen ist, auf einen Manipulations- bzw. Aufbruchsversuch hinweisen, sodass auch die Sensoren 17, 18, 19 und 20 genutzt werden können, um einen solchen Versuch zu erkennen.

Um einen weiteren Schutz vor Aufbruchsversuchen zu bieten, kann das Funkmodul 27 dazu ausgebildet sein, ein durch die Alarmeinrichtung 31 erzeugtes Alarmsignal über Funk an einen Nutzer zu übermitteln. Dadurch kann auch ein sich nicht in der Nähe des mobilen Schlosses 11 aufhaltender Nutzer über einen Manipulations- bzw. Aufbruchsversuch informiert werden, sodass er die notwendigen Maßnahmen zum Schutz des zu sichernden Gegenstands einleiten kann.

Das mobile Schloss 11 verfügt ferner über eine nicht gezeigte elektrische Energiequelle, mittels derer die weiteren Komponenten und insbesondere die Auswerte- und Steuerschaltung 21, die Verriegelungseinrichtung 23, die Alarmeinrichtung 31, das Funkmodul 27 und der GPS-Empfänger 29 mit Energie versorgt werden. Dabei kann es vorgesehen sein, die Energieversorgung der weiteren Komponenten des mobilen Schlosses 11 durch die Auswerte- und Steuerschaltung 21 zu steuern. Insbesondere kann die Auswerte- und Steuerschaltung 21 dazu ausgebildet sein, die weiteren Komponenten von der Energieversorgung zu trennen bzw. die Komponenten zeitweise auszuschalten, um den Energieverbrauch des mobilen Schlosses 11 zu senken.

Beispielsweise kann die Alarmeinrichtung 31 ausgeschaltet werden, wenn das mobile Schloss 11 transportiert wird, während das mobile Schloss 11 nicht zur Sicherung dient, sodass eine Auslösung eines Alarms aufgrund von erkannten Erschütterungen nicht gewünscht ist. Dies kann insbesondere aufgrund eines vom Nutzer an das Funkmodul 27 übermittelten Befehls geschehen. Außerdem können auch das Funkmodul 27 oder der GPS-Empfänger 29 zeitweise ausgeschaltet werden, um den Energiebedarf des mobilen Schlosses1 1 zu senken.

Auch diese Steuerung der Energieversorgung kann unter Berücksichtigung des aktuellen Belegungszustands des Schlosskörpers 13 geschehen, indem beispielsweise eine oder mehrere Komponenten ausgeschaltet werden können, wenn aufgrund des Belegungszustands erkannt wird, dass kein Sicherungsteil 15 in den Schlosskörper 13 eingeführt ist und das mobile Schloss 11 daher aktuell nicht zu Sicherungszwecken in Verwendung ist. Insbesondere kann die Auswerte- und Steuerschaltung 21 dazu ausgebildet sein, die Alarmeinrichtung 31 zu deaktivieren und/oder in einen Zustand eines gegenüber einem Überwachungsbetrieb verringerten Energiebedarfs zu versetzen, wenn sich aus dem ermittelten aktuellen Belegungszustand des Schlosskörpers 13 ergibt, dass aktuell kein Sicherungsteil 15 in den Schlosskörper 13 eingesetzt ist. Durch die sich daraus ergebende Energieeinsparung kann eine lange Nutzbarkeit des mobilen Schlosses 11 ohne die Notwendigkeit eines Auswechselns oder Aufladens der elektrischen Energiequelle ermöglicht werden.

Die Fig. 2 bis 8 zeigen jeweils schematisch verschiedene Belegungszustände von Schlosskörpern 13 mobiler Schlösser 11 sowie die den Belegungszuständen entsprechenden Kombinationen von Detektionssignalen, die von einer im jeweiligen Schlosskörper 13 angeordneten Auswahl der Sensoren 17, 18, 19 und 20 bei einem Erfassen eines eingeführten Sicherungsteils 15, 43 oder 47 oder eines Adapters 45 erzeugt werden. Ein mit einem "X" markierter Sensor veranschaulicht dabei die Erzeugung eines positiven, das Erfassen eines Sicherungsteils 15, 43 oder 47 bzw. des Adapters 45 übermittelnden Signals, während nicht ausgefüllte und lediglich kreisförmig dargestellte Sensoren die Aussendung eines negativen Signals in einem Nichterfassungszustand kennzeichnen.

Die Schlosskörper 13 der gezeigten mobilen Schlösser 11 weisen jeweils zwei Einführöffnungen 14 und 16 auf und umfassen ein als U-Bügel ausgebildetes Sicherungsteil 15, das mit den beiden Schenkeln 33 und 35 in die Einführöffnungen 14 und 16 einführbar und wahlweise am Schlosskörper 13 verriegelbar oder lösbar ist. Die Schenkel 33 und 35 des Sicherungsteils 15 sind dabei unterschiedlich lang ausgebildet, wobei der Schenkel 33 länger als der Schenkel 35 ist. Diese Ausführungsform sowohl des mobilen Schlosses 11 mit zwei Einführöffnungen 14 und 16 als auch des Sicherungsteils 15 als U-Bügel mit unterschiedlich langen Schenkeln 33 und 35 ist rein beispielhaft, wobei insbesondere eine andere Ausbildung des Schlosskörpers 13 mit einer unterschiedlichen Anzahl an Einführöffnungen sowie ein anderes Sicherungsteil 15, beispielsweise auch als U-Bügel mit gleich langen Schenkeln 33 und 35, vorgesehen sein kann.

Ferner zeigen die Fig. 4 und 5 ein Schlosssystem, das zusätzlich zu dem mobilen Schloss 11 und dem Sicherungsteil 15 zwei als Kloben ausgebildete weitere Sicherungsteile 43 umfasst. Die Fig. 6 bis 8 zeigen ein Schlosssystem mit einem mobilen Schloss 11, dem als U-Bügel ausgebildeten Sicherungsteil 15, zwei weiteren als Kloben ausgebildeten Sicherungsteilen 43 sowie einem als U-Bügel ausgebildeten dritten Sicherungsteil 47 und einem Adapter 45, der mit dem dritten Sicherungsteil 47 zu dessen Verriegelung am Schlosskörper 13 verbindbar ist.

Das in Fig. 2 gezeigte mobile Schloss 11 umfasst zwei Sensoren 17 und 18 zum Erfassen des eingeführten Sicherungsteils 15, die jeweils einer der beiden Einführöffnungen 14 und 16 zugeordnet sind. Eine derartige Anordnung bzw. Anzahl der Sensoren erlaubt grundsätzlich die Erzeugung von vier unterschiedlichen Kombinationen von Detektionssignalen, die verschiedenen Belegungszuständen des Schlosskörpers 13 zugeordnet werden können.

Im Belegungszustand (A) ist das als U-Bügel ausgebildete Sicherungsteil 15 ganz in die beiden Einführöffnungen 14 und 16 eingeführt, sodass es am Schlosskörper 13 verriegelbar ist. Das Sicherungsteil 15 ist dabei so orientiert, dass der lange Schenkel 33 in die Einführöffnung 14 und der kurze Schenkel 35 in die Einführöffnung 16 eingeführt ist. Beide Sensoren 17 und 18 erfassen das Sicherungsteil 15 in den jeweils zugeordneten Einführöffnungen 14 und 16 und senden entsprechend positive Detektionssignale aus. Dem Belegungszustand (A) kann somit die Kombination zweier positiver Detektionssignale zugeordnet werden, wobei dieser Belegungszustand (A) dem vollständig in den Schlosskörper 13 eingeführten Sicherungsteil 15 entspricht.

Im Belegungszustand (B) ist das Sicherungsteil 15 wiederum vollständig, jedoch in umgekehrter Orientierung in den Schlosskörper 13 eingesetzt (bezüglich Hochachse um 180° gedrehte Winkelstellung), sodass der lange Schenkel 33 in die Einführöffnung 16 und der kurze Schenkel 35 in die Einführöffnung 14 eingeführt ist. Auch für diesen Belegungszustand (B) senden die beiden Sensoren 17 und 18 jeweils ein positives Detektionssignal aus, sodass sich die Kombinationen in den Belegungszuständen (A) und (B) nicht unterscheiden. Somit kann zwar die Information des vollständig eingeführten Sicherungsteils 15, jedoch keine Information über dessen Orientierung aus den jeweiligen Kombinationen gewonnen werden. Für viele Anwendungen ergeben sich aus dieser Ununterscheidbarkeit der Belegungszustände (A) und (B) jedoch keine Einschränkungen. Insbesondere kann es ausreichend sein, eine Information über das jeweils vollständig erfolgte Einführen des Sicherungsteils 15 zu erhalten.

Im Belegungszustand (C) ist das Sicherungsteil 15 nur teilweise in den Schlosskörper 13 eingeführt, sodass der lange Schenkel 33 teilweise in die Einführöffnung 16 eingeführt ist, während der kurze Schenkel 35 aus der Einführöffnung 15 gelöst ist. Dementsprechend erzeugt der der Einführöffnung 16 zugeordnete Sensor 18 ein positives Signal, während der der Einführöffnung 14 zugeordnete und sich im Nichterfassungszustand befindende Sensor 17 ein negatives Detektionssignal aussendet. Hierdurch kann die Auswerte- und Steuerschaltung 21 (Fig. 1) beispielsweise bei einem Einführen des Sicherungsteils 15 in den Schlosskörper 13, und zwar vor Erreichen des Belegungszustands (B) des vollständigen Einführens, eine Information über die Orientierung des Sicherungsteils 15 ableiten, also darüber, in welche Einführöffnung (nämlich 16) der lange Schenkel 33 eingeführt ist.

Hierfür kann die Auswerte- und Steuerschaltung 21 dazu ausgebildet sein, eine Abfolge von verschiedenen Kombinationen von erzeugten Detektionssignalen auszuwerten bzw. unterschiedlichen Belegungszuständen des Schlosskörpers 13 zuzuordnen.

Auch im Belegungszustand (D) ist das Sicherungsteil 15 teilweise in den Schlosskörper 13 eingeführt, wobei es derart orientiert ist, dass der lange Schenkel 33 teilweise in die Einführöffnung 14 eingeführt ist, während der kurze Schenkel 35 aus der Einführöffnung 16 gelöst ist. Für diesen Belegungszustand (D) sendet der an der Einführöffnung 14 angeordnete Sensor 17 ein positives und der an der Einführöffnung 16 angeordnete Sensor 18 der Einführöffnung 16 ein negatives Signal aus.

Aus den Belegungszuständen (C) und (D) kann folglich die Information eines teilweise eingeführten Sicherungsteils 15 sowie dessen Orientierung gewonnen werden, da sich die erzeugten Kombinationen von Detektionssignalen voneinander unterscheiden. Diese Information kann beispielsweise dazu benutzt werden, den teilweise eingeführten langen Schenkel 33 des Sicherungsteils 15 durch ein Ansteuern der in Fig. 1 gezeigten Verriegelungseinrichtung 23 so in der jeweiligen Einführöffnung 14 oder 16 zu halten, dass das Sicherungsteil 15 um diesen langen Schenkel 33 geschwenkt werden kann. Dies kann beispielsweise erfolgen, indem der jeweils zugeordnete Riegel 25 oder 26 in eine im unteren Bereich des langen Schenkel 33 angeordnete umlaufende Einkerbung 37 eingreift. Durch die Unterscheidbarkeit der erzeugten Kombinationen in den Belegungszuständen (C) und (D) kann ferner, wie erläutert, die Orientierung des Sicherungsteils 15 eindeutig bestimmt und jeweils der vorgesehene Riegel 26 oder 25 in die Eingriffsstellung gebracht werden, während der jeweils andere Riegel 25 oder 26 in die Freigabestellung versetzt werden kann.

Im Belegungszustand (E) ist das Sicherungsteil 15 ganz von dem Schlosskörper 13 gelöst, sodass weder der Sensor 17 noch der Sensor 18 ein Sicherungsteil erfassen und beide Sensoren 17 und 18 ein negatives Signal aussenden. Dieser Kombination zweier negativer Detektionssignale kann somit ein vom Schlosskörper 13 entnommenes Sicherungsteil 15 zugeordnet werden. Eine solche Information kann beispielsweise dazu benutzt werden, die Riegel 25 und 26 der Verriegelungseinrichtung 23 in eine Freigabestellung zu bewegen, sodass das Sicherungsteil 15 eingeführt werden kann.

Bereits durch diese Anordnung zweier Sensoren 17 und 18 können folglich vier Belegungszustände des Schlosskörpers 13 aufgrund der jeweils erzeugten Kombinationen von Detektionssignalen der Sensoren 17 und 18 identifiziert werden. Lediglich die Belegungszustände (A) und (B) können aufgrund der identischen Kombination der Detektionssignale nicht unmittelbar voneinander unterschieden werden. Da diese Belegungszustände jedoch einem vollständig eingeführten Sicherungsteil 15 bei lediglich unterschiedlicher Orientierung entsprechen, sind bei diesen in der Regel ohnehin gleiche Steuerungsvorgänge, wie beispielsweise das Überführen beider Riegel 25 und 26 in die Verriegelungsstellung, vorgesehen. Die Steuerung der Verriegelungseinrichtung 23 kann somit an den jeweiligen Belegungszustand angepasst und eine flexible Einsetzbarkeit des Schlosses 11 kann erreicht werden, da der Nutzer das Sicherungsteil 15 in beliebiger Orientierung bei voller Funktionalität einführen kann.

Insbesondere die Zuordnung der Belegungszustände (C) und (D) zu den jeweiligen Kombinationen von Detektionssignalen ist jedoch nur dann eindeutig, wenn das mobile Schloss 11 nicht Teil eines Schlosssystems mit weiteren Sicherungsteilen ist. So könnten die jeweiligen Kombinationen von Detektionssignalen der Sensoren 17 und 18 auch erzeugt werden, wenn ein als Kloben ausgebildetes weiteres Sicherungsteil 43 in jeweils eine der Einführöffnungen 14 und 16 eingeführt ist, wobei dann gegebenenfalls andere Steuerungsvorgänge vorgesehen oder sinnvoll sein können (vgl. auch Fig. 5 und 7).

Das in Fig. 3 gezeigte mobile Schloss 11 umfasst wiederum zwei Sensoren 17 und 18, wobei diese beide entlang der Einführöffnung 14, jedoch in unterschiedlicher Einführtiefe, angeordnet sind, während kein Sensor zum Erfassen eines in die Einführöffnung 16 eingeführten Sicherungsteils 15 vorgesehen ist. Auch diese Anordnung der Sensoren 17 und 18 erlaubt grundsätzlich die Erzeugung von vier unterschiedlichen Kombinationen von Detektionssignalen.

Im Belegungszustand (A) ist das Sicherungsteil 15 ganz in den Schlosskörper 13 eingeführt und somit an diesem verriegelbar, wobei der lange Schenkel 33 in die Einführöffnung 14 und der kurze Schenkel 35 in die Einführöffnung 16 eingeführt ist. Aufgrund des Erfassens des Sicherungsteils 15 erzeugen sowohl der Sensor 17 als auch der Sensor 18 ein positives Detektionssignal, das dem vollständig und mit dem langen Schenkel 33 in die Einführöffnung 14 eingeführten Sicherungsteil 15 zugeordnet werden kann.

Im Belegungszustand (B) ist das Sicherungsteil 15 wiederum ganz in den Schlosskörper 13 eingeführt, jedoch ist es so orientiert, dass der lange Schenkel 33 in die Einführöffnung 16 und der kurze Schenkel 35 in die Einführöffnung 14 eingeführt ist. Der Sensor 17 übermittelt folglich ein positives und der Sensor 18 ein negatives Detektionssignal. Der Belegungszustand (B) kann somit zwar vom Belegungszustand (A) unterschieden werden, jedoch entspricht die erzeugte Kombination der Detektionssignale der Sensoren 17 und 18 der des Belegungszustands (D).

In diesem Belegungszustand (D) ist das Sicherungsteil 15 lediglich teilweise in den Schlosskörper 13 eingeführt, wobei der lange Schenkel 33 zum Teil in die Einführöffnung 14 eingeführt ist, während der kurze Schenkel 35 vom Schlosskörper 13 gelöst ist. Dementsprechend übermittelt auch hier der Sensor 17 ein positives und der Sensor 18 ein negatives Detektionssignal. Es ist daher nicht möglich, die Belegungszustände (B) und (D) aufgrund der erzeugten Kombinationen von Detektionssignalen voneinander zu unterscheiden.

Auch die erzeugten Kombinationen von Detektionssignalen der Belegungszustände (C) und (E) unterscheiden sich nicht voneinander. Im Belegungszustand (C) ist das Sicherungsteil 15 teilweise in den Schlosskörper 13 eingeführt, wobei der lange Schenkel 33 teilweise in die Einführöffnung 16 eingeführt ist, während der kurze Schenkel 35 aus der Einführöffnung 14 gelöst ist. Da keine Sensoren an der Einführöffnung 16 angeordnet sind, werden lediglich negative Detektionssignale der Sensoren 17 und 18 übermittelt. Im Belegungszustand (E) ist das Sicherungsteil 15 gänzlich vom Schlosskörper 13 gelöst, sodass wiederum beide Sensoren 17 und 18 negative Detektionssignale auslösen.

Eine derartige Anordnung der Sensoren 17 und 18 kann folglich dann eine möglichst klare Informationsgewinnung erlauben, wenn die Flexibilität des Nutzers hinsichtlich der möglichen Orientierung des Sicherungsteils 15 eingeschränkt wird. Insbesondere wenn durch mechanische Kodierung der lange Schenkel 33 lediglich in die Einführöffnung 14 einführbar ist, können die dann möglichen Belegungszustände (A), (D) und (E) eindeutig voneinander unterschieden und die daraus gewonnenen Informationen weiterverarbeitet und beispielsweise zur Ansteuerung der Verriegelungseinrichtung 23 verwendet werden.

Eine solche Einschränkung kann beispielsweise durch die Ausbildung der Einführöffnungen 14 und 16 mit unterschiedlichen Durchmessern erfolgen, sodass der lange Schenkel 33 lediglich in eine mit größerem Durchmesser ausgebildete Einführöffnung 14 eingeführt werden kann. Dabei kann der kurzen Schenkel 35 einen kleineren Querschnittsdurchmesser aufweisen, sodass er auch in die Einführöffnung 16 eingeführt werden kann und das Sicherungsteil 15 somit lediglich in der gewünschten Orientierung einsetzbar ist. Durch die Ausbildung der Einführöffnungen 14 und 16 mit unterschiedlichen Durchmessern kann ferner die korrekte Orientierung des Sicherungsteils 15 vom Nutzer leicht erkannt werden.

Neben dieser möglicherweise ungewünschten Einschränkung der Flexibilität des Nutzers können ferner bei einer derartigen Anordnung der Sensoren 17 und 18 lediglich drei der prinzipiell vier möglichen Kombinationen von Detektionssignalen unterschieden bzw. bei der Einführung des Sicherungsteils 15 erzeugt werden. Um eine vollumfängliche Nutzbarkeit der Sensoren 17 und 18 erreichen zu können, kann daher die in Fig. 1 gezeigte Anordnung der Sensoren 17 und 18 im Schlosskörper 13 des mobilen Schlosses 11 vorgesehen werden.

Die Fig. 4 und 5 zeigen ein Schlosssystem mit einem mobilen Schloss 11, das drei Sensoren 17, 18 und 19 umfasst, wobei die Sensoren 17 und 19 der Einführöffnung 14 zugeordnet sind und der Sensor 18 der Einführöffnung 16 zugeordnet ist. Somit können grundsätzlich acht verschiedene Kombinationen von Detektionssignalen durch die Sensoren 17, 18 und 19 erzeugt werden. Die Anordnung von zwei Sensoren 17 und 19 an der Einführöffnung 14 und eines Sensors 18 an der Einführöffnung 16 ist dabei lediglich beispielhaft und es können auch sonstige, insbesondere die umgekehrte, Anordnung vorgesehen sein. Neben dem als U-Bügel ausgebildeten Sicherungsteil 15 mit einem langen Schenkel 33 und einem kurzen Schenkel 35 umfasst das Schlosssystem zwei als Kloben ausgebildete weitere Sicherungsteile 43. Mögliche Belegungszustände des Schlosskörpers 13 mit dem als U-Bügel ausgebildeten Sicherungsteil 15 sind in Fig. 4, mögliche Belegungszustände mit den als Kloben ausgebildeten Sicherungsteilen 43 in Fig. 5 gezeigt.

Im Belegungszustand (A) ist das Sicherungsteil 15 ganz in den Schlosskörper 13 eingeführt und kann an diesem verriegelt werden. Dabei ist der lange Schenkel 33 in die Einführöffnung 14 und der kurze Schenkel 35 in die Einführöffnung 16 eingeführt. Dementsprechend erzeugen alle Sensoren 17, 18 und 19 ein positives Detektionssignal. Diese Kombination der Detektionssignale kann hinsichtlich der Einführung des Sicherungsteils 15 dem Belegungszustand (A) eindeutig zugeordnet werden, sodass daraus unmittelbar sowohl eine Information über die Einführtiefe als auch die Orientierung des Sicherungsteils 15 gewonnen werden kann.

Auch im Belegungszustand (B) ist das Sicherungsteil 15 ganz in den Schlosskörper 13 eingeführt, unterscheidet sich jedoch in seiner Orientierung vom Belegungszustand (A) derart, dass der lange Schenkel 33 in die Einführöffnung 16 und der kurze Schenkel 35 in die Einführöffnung 14 eingeführt ist. Diesem Belegungszustand (B) ist folglich die Kombination positiver Detektionssignale der Sensoren 17 und 18 mit einem negativen Detektionssignal des Sensors 19 zugeordnet. Durch diese Anordnung von drei Sensoren 17, 18 und 19 kann folglich die Orientierung eines vollständig eingeführten Sicherungsteils 15 erkannt werden, indem die Belegungszustände (A) und (B) unterschiedlichen Kombinationen von Detektionssignalen zugeordnet sind.

Im Belegungszustand (C) ist das Sicherungsteil 15 teilweise in den Schlosskörper 13 eingeführt, wobei der lange Schenkel 33 teilweise in der Einführöffnung 16 verbleibt, während der kurze Schenkel 35 aus der Einführöffnung 14 gelöst ist. Für diesen Belegungszustand (C) werden ein positives Signal des Sensors 18 und negative Signale der Sensoren 17 und 19 erzeugt.

Im Belegungszustand (D) ist das Sicherungsteil 15 in umgekehrter Orientierung teilweise in den Schlosskörper 13 eingeführt, sodass der lange Schenkel 33 zum Teil in der Einführöffnung 14 verbleibt, während der kurze Schenkel 35 aus der Einführöffnung 16 gelöst ist. Dieser Belegungszustand (D) kennzeichnet sich durch ein positives Signal des Sensors 17 und negative Signale der Sensoren 18 und 19. Somit unterscheiden sich auch die Kombinationen der Detektionssignale für die Belegungszustände (C) und (D), sodass sowohl die Einführtiefe als auch die Orientierung des Sicherungsteils 15 aus den Kombinationen der Detektionssignale eindeutig hervorgehen und diese Informationen weiterverarbeitet werden können. Aufgrund der ermittelten Informationen können beispielsweise die Riegel 25 und 26 in den Belegungszuständen (A) und (B) in eine Verriegelungsstellung zur Verriegelung des Sicherungsteils 15 geführt werden. Bei einem Erkennen der Belegungszuständen (C) und (D) kann ferner jeweils der Riegel 26 oder 25, der der Einführöffnung 14 oder 16 zugeordnet ist, in die der lange Schenkel 33 eingeführt ist, in eine Eingriffsstellung gebracht werden, sodass das Sicherungsteil 15 um den langen Schenkel 33 geschwenkt werden kann.

Im Belegungszustand (E) der Fig. 4 ist das Sicherungsteil 15 vollständig vom Schlosskörper 13 gelöst und alle Sensoren 17, 18 und 19 erzeugen negative Detektionssignale. Auch dieser Belegungszustand (E) ist dem vollständig vom Schlosskörper 13 gelösten Sicherungsteil 15 eindeutig zuzuordnen.

Hinsichtlich einer ausschließlichen Verwendung des Sicherungsteils 15 können mittels der Sensoren 17, 18 und 19 somit die vollständigen Informationen über die Tiefe der Einführung sowie die Orientierung des eingeführten Sicherungsteils 15 ermittelt werden. Im Unterschied zu der in Fig. 1 gezeigten Anordnung von zwei Sensoren 17 und 18 kann auch die Orientierung eines vollständig eingeführten Sicherungsteils 15 in den Belegungszuständen (A) und (B) unmittelbar erfasst werden.

Dennoch ist es auch bei der Ausführungsform gemäß Fig. 4 und 5 grundsätzlich möglich, durch mechanische Kodierung eine einzige mögliche Orientierung für das Einführen des als U-Bügel ausgebildeten Sicherungsteils 15 in den Schlosskörper 13 vorzugeben.

Fig. 5 zeigt weitere Belegungszustände des Schlosskörpers 13, die sich durch das Einführen zweier weiterer, zum Schlosssystem gehöriger und als Kloben ausgebildeter Sicherungsteile 43 ergeben.

Im Belegungszustand (F) sind beide Sicherungsteil 43 vollständig in je eine der Einführöffnungen 14 und 16 eingeführt. Alle Sensoren 17, 18 und 19 erfassen das jeweilige Sicherungsteil 43 und erzeugen ein positives Detektionssignal. Diese Kombination der Detektionssignale im Belegungszustand (F) unterscheidet sich demnach nicht von der Kombination des Belegungszustands (A), in dem das Sicherungsteil 15 vollständig eingeführt ist. Die Ununterscheidbarkeit der Belegungszustände (A) und (F) ist in der Praxis jedoch meist unproblematisch, da in beiden Belegungszuständen die Sicherungsteile 15 und 43 vollständig eingeführt sind, sodass in der Regel eine Verriegelung oder eine Entriegelung der Sicherungsteile 15 oder 43 vorgesehen ist. Da bei einer Überführung des Sicherungsteils 15 vom Belegungszustand (A) in den Belegungszustand (D) ferner die Sensoren 18 und 19 geänderte Signale senden, während sich bei einer Herausnahme eines der Sicherungsteile 43 lediglich die Signale der der jeweiligen Einführöffnung 14 oder 16 zugeordneten Sensoren ändern, kann durch Auswertung der Abfolge von verschiedenen Kombinationen von erzeugten Detektionssignalen auch die Überführung des Sicherungsteils 15 in den Belegungszustand (D) erkannt und die Steuerung dementsprechend angepasst werden.

Im Belegungszustand (G) ist das der Einführöffnung 14 zugeordnete Sicherungsteil 43 vom Schlosskörper 13 gelöst, während das andere Sicherungsteil 43 vollständig in die Einführöffnung 16 eingeführt ist. Dementsprechend erzeugt der Sensor 18 ein positives Detektionssignal, während die Sensoren 17 und 19 jeweils ein negatives Detektionssignal aussenden. Auch diese Kombination der Detektionssignale unterscheidet sich nicht von der Kombination des Belegungszustands (C), sodass bei dieser Anordnung der Sensoren nicht zwischen den beiden Belegungszuständen unterschieden werden kann. Da jedoch auch in diesen Belegungszuständen jeweils entweder der lange Schenkel 33 des Sicherungsteils 15 oder das Sicherungsteil 43 am Schlosskörper 13 verriegelt bzw. gehalten sein sollen, ist auch durch diese Übereinstimmung der Kombinationen der Detektionssignale die Flexibilität der Nutzbarkeit des Schlosses nur geringfügig eingeschränkt.

Die Ununterscheidbarkeit der Kombinationen bzw. der Belegungszustände (C) und (G) kann sich lediglich dann als problematisch erweisen, wenn sich die Eingriffsstellung des der Einführöffnung 16 zugeordneten Riegels 26 zum schwenkbaren Halten des langen Schenkels 33 im Belegungszustand (C) von der Verriegelungsstellung unterscheiden soll, sodass in den Belegungszuständen (C) und (G) unterschiedliche Positionen des Riegels 26 zulässig sein sollen. Dem kann beispielsweise durch eine diesem Umstand angepasste Ausbildung der Einkerbung 37 im unteren Bereich des Schenkels 33 entgegengewirkt werden.

Im Belegungszustand (H) ist ein Sicherungsteil 43 vollständig in die Einführöffnung 14 eingeführt, während sich kein Sicherungsteil 43 in der Einführöffnung 16 befindet. Die Sensoren 17 und 19 erzeugen folglich positive Detektionssignale, während der Sensor 18 ein negatives Detektionssignal aussendet. Bei dieser Orientierung der beiden Sicherungsteile 43 bzw. deren Einführung kann eine eindeutige Zuordnung erfolgen, da eine derartige Kombination der Detektionssignale in keinem anderen Belegungszustand und insbesondere nicht bei einem Einführen des Sicherungsteils 15 erzeugt wird.

Im Belegungszustand (E) der Fig. 5 sind wiederum beide Sicherungsteile 43 gänzlich vom Schlosskörper 13 gelöst, sodass alle Sensoren 17, 18 und 19 ein negatives Detektionssignal aussenden.

Durch diese Anordnung von drei Sensoren 17, 18 und 19 kann somit bereits eine Vielzahl der möglichen Belegungszustände eindeutig erkannt werden, sodass eine flexible und angepasste Steuerung der Verriegelungseinrichtung 23 ermöglicht werden kann. Durch die beiden Sicherungsteile 15 und 43 werden sechs der prinzipiell möglichen acht Kombinationen von Detektionssignalen erzeugt, wobei die ungenutzte Kombination eines positiven Signals des Sensors 19 bei negativen Signalen der Sensoren 17 und 18 beispielsweise durch einen in die Einführöffnung 14 eingeführten Adapter 45 erzeugt werden könnte (vgl. Fig. 8), oder dadurch, dass ein Sicherungsteil im vollständig eingeführten Zustand im Bereich der Sensoren 17 und 18 eine Ausnehmung oder dergleichen aufweist, so dass lediglich der Sensor 19, nicht jedoch die Sensoren 17 und 18 ein positives Detektionssignal erzeugen. Die verbleibende Kombination zweier positiver Signale der Sensoren 17 und 18 bei einem negativen Signal des Sensors 19 könnte ferner durch die Einführung zweier kurzer Kloben oder eines U-Bügels, der mit zwei gleich langen, jeweils kurzen Schenkeln ausgebildet ist, erzeugt werden.

Die Fig. 6 bis 8 zeigen mögliche Belegungszustände eines Schlosskörpers 13, der entsprechend Fig. 1 vier Sensoren 17, 18, 19 und 20 umfasst, wobei die Sensoren 17 und 19 der Einführöffnung 14 und die Sensoren 18 und 20 der Einführöffnung 16 zugeordnet sind. Durch diese Anordnung von vier Sensoren 17, 18, 19 und 20 können somit insgesamt sechzehn unterscheidbare Kombinationen von Detektionssignalen erzeugt werden. Das mobile Schloss 11 ist ferner Teil eines Schlosssystems, dass das als U-Bügel ausgebildete Sicherungsteil 15, zwei weitere als Kloben ausgebildete Sicherungsteile 43, ein drittes, ebenfalls als U-Bügel ausgebildetes Sicherungsteil 47 sowie einen Adapter 45 umfasst. Das Sicherungsteil 47 ist derart ausgebildet, dass es mit dem Adapter 45 verbindbar und nur im verbundenen Zustand am Schlosskörper 13 verriegelbar ist. Dies kann beispielsweise der Fall sein, wenn der Querschnittsdurchmesser des kurzen Schenkels 35 des Sicherungsteils 47, der mit dem Adapter 45 verbunden wird, zu gering ist, um ohne den Adapter 45 sicher am Schlosskörper 13 verriegelt werden zu können.

Fig. 6 zeigt dabei mögliche Belegungszustände des Schlosskörpers 13 mit dem Sicherungsteil 15, Fig. 7 mögliche Belegungszustände mit den als Kloben ausgebildeten Sicherungsteilen 43, und Fig. 8 mögliche Belegungszustände mit dem Sicherungsteil 47 und dem Adapter 45.

Im Belegungszustand (A) der Fig. 6 ist das Sicherungsteil 15 vollständig in den Schlosskörper 13 eingeführt, wobei der lange Schenkel 33 in die Einführöffnung 14 und der kurze Schenkel 35 in die Einführöffnung 16 eingeführt ist. Für diesen Belegungszustand (A) erzeugen die Sensoren 17, 18 und 19 jeweils ein positives und der Sensor 20 ein negatives Detektionssignal.

Im Belegungszustand (B) ist das Sicherungsteil 15 in umgekehrter Orientierung vollständig in den Schlosskörper 13 eingeführt, sodass der lange Schenkel 33 in die Einführöffnung 16 und der kurze Schenkel 35 in die Einführöffnung 14 eingeführt ist. Für diesen Belegungszustand erzeugen die Sensoren 17, 18 und 20 ein positives und der Sensor 19 ein negatives Detektionssignal.

Sowohl der Belegungszustand (A) als auch der Belegungszustand (B) lassen sich eindeutig dem vollständig eingeführten Sicherungsteil 15 sowie dessen Orientierung zuordnen, sodass diese Informationen den Kombinationen der Detektionssignale entnommen werden können.

In den Belegungszuständen (C) und (D) ist das Sicherungsteil 15 jeweils teilweise in den Schlosskörper 13 eingeführt, wobei sich die beiden Belegungszustände hinsichtlich der Orientierung des Sicherungsteils 15 unterscheiden. Aufgrund der Einführung des langen Schenkels 33 in die Einführöffnung 16 im Belegungszustand (C) erzeugt der Sensor 18 ein positives Detektionssignal, während die Sensoren 17, 19 und 20 negative Detektionssignale auslösen. In der umgekehrten Orientierung des Belegungszustands (D) erzeugt der Sensor 17 ein positives Detektionssignal, während die Sensoren 18, 19 und 20 negative Signale aussenden. Auch diese beiden Belegungszustände können folglich aufgrund der jeweiligen Kombination von Detektionssignalen voneinander unterschieden werden und die Informationen über die Einführtiefe und die Orientierung des Sicherungsteils 15 können aus der Kombination ermittelt werden. Diese Informationen können beispielsweise bei der Steuerung der Verriegelungseinrichtung 23 genutzt werden, um je nach Orientierung des Sicherungsteils 15 entweder den Riegel 25 oder den Riegel 26 in eine Eingriffsstellung zu bringen, sodass er in die Einkerbung 37 im unteren Bereich des langen Schenkels 33 eingreift und das Sicherungsteil 15 um den langen Schenkel 33 geschwenkt werden kann.

Im Belegungszustand (E) der Fig. 6 ist das Sicherungsteil 15 vollständig vom Schlosskörper 13 gelöst, sodass alle Sensoren 17, 18, 19 und 20 negative Detektionssignale aussenden.

Da sich die Kombinationen der Detektionssignale aller Belegungszustände des Schlosskörpers 13 mit dem Sicherungsteil 15 voneinander unterscheiden, können diese Kombinationen dem jeweiligen Belegungszustand eindeutig zugeordnet werden. Somit sind die Informationen über die Einführtiefe und die Orientierung des Sicherungsteils 15 jederzeit verfügbar (insbesondere auch ohne Auswertung einer Abfolge von verschiedenen Kombinationen von Detektionssignalen), und diese Informationen können verarbeitet oder dem Nutzer übermittelt und flexibel zur Steuerung insbesondere der Verriegelungseinrichtung 23 verwendet werden.

Im Belegungszustand (F) der Fig. 7 sind zwei als Kloben ausgebildete Sicherungsteile 43 vollständig in die Einführöffnungen 14 und 16 eingeführt. Dementsprechend erzeugen alle Sensoren 17, 18, 19 und 20 positive Detektionssignale. Auch diese Kombination der Detektionssignale kann der vollständigen Einführung der beiden Sicherungsteile 43 eindeutig zugeordnet werden, sodass der Belegungszustand (F) ebenfalls identifiziert werden kann.

In den Belegungszuständen (G) und (H) ist jeweils eines der Sicherungsteile 43 vollständig in eine der Einführöffnungen 14 oder 16 eingeführt, während das jeweils andere Sicherungsteil 43 vom Schlosskörper 13 gelöst ist. Dementsprechend erzeugen die Sensoren, die an der jeweiligen Einführöffnung 14 oder 16 angeordnet sind, in die ein Sicherungsteil 43 eingeführt ist, positive Detektionssignale, während die jeweils anderen Sensoren negative Detektionssignale aussenden. Auch diese Kombinationen von Detektionssignalen sind den jeweiligen Belegungszuständen (G) oder (H) eindeutig zuzuordnen, sodass es auch möglich ist, zu erfassen, wenn lediglich ein Sicherungsteil 43 in den Schlosskörper 13 eingeführt ist sowie die zugehörige Einführöffnung 14 oder 16 zu ermitteln. Die Erkennung lediglich eines eingeführten Sicherungsteils 43 kann beispielsweise dazu verwendet werden, dem Nutzer die Notwendigkeit der Einführung des zweiten Sicherungsteils 43 oder eines Verschlusses für die offene Einführöffnung 14 oder 16 mitzuteilen. Durch eine solche Mitteilung bzw. die Anforderung einer vollständigen Verschließung des Schlosskörpers 13 kann verhindert werden, dass der Innenraum des Schlosskörpers 13 durch eintretenden Schmutz oder einlaufende Flüssigkeit beschädigt wird, und Aufbruchsversuchen durch eine unverschlossene Einführöffnung 14 oder 16 kann entgegengewirkt werden.

Im Belegungszustand (E) der Fig. 7 sind beide Sicherungsteile 43 vom Schlosskörper 13 gelöst, sodass alle Sensoren 17, 18, 19 und 20 negative Detektionssignale aussenden.

Fig. 8 zeigt mögliche Belegungszustände des Schlosskörpers 13 mit einem Sicherungsteil 47, das mit einem Adapter 45 verbindbar ist, der in die Einführöffnungen 14 und 16 einführbar ist. Dabei ist der kurze Schenkel 35 des als U-Bügel ausgebildeten Sicherungsteils 47 derart ausgebildet, dass dessen Einführen in eine der Einführöffnungen 14 oder 16 nicht von den Sensoren 17 oder 18 erfassbar ist und er lediglich in Verbindung mit dem Adapter 45 am Schlosskörper 13 verriegelbar ist. Dies kann beispielsweise der Fall sein, wenn der kurze Schenkel 35 einen zu geringen Querschnittsdurchmesser aufweist, um ohne den Adapter 45 sicher am Schlosskörper 13 verriegelt werden zu können.

Wie aus dem Belegungszustand (M) ersichtlich wird, ist der Adapter 45 ferner derart ausgebildet, dass dieser, wenn er in eine der Einführöffnungen 14 oder 16 vollständig eingeführt ist, durch den jeweils unten an der Einführöffnung 14 oder 16 angeordneten Sensor 19 oder 20 erfasst wird. Dementsprechend erzeugt im Belegungszustand (M), bei dem der Adapter 45 in die Einführöffnung 14 eingeführt ist, lediglich der Sensor 19 ein positives Detektionssignal, während die Sensoren 17, 18 und 20 negative Detektionssignale aussenden. Diese Kombination der Detektionssignale ist folglich dem in die Einführöffnung 14 eingeführten Adapter 45 eindeutig zuzuordnen. Die eindeutige Zuordnung einer Kombination von Detektionssignalen, bei der lediglich der Sensor 20 ein positives Signal aussendet, zu einem in die Einführöffnung 16 eingeführten Adapter 45 ergibt sich entsprechend.

Die Ausgestaltung des Adapters 45 derart, dass der Adapter 45 die Erzeugung eines positiven Detektionssignals des jeweils unten an der Einführöffnung 14 oder 16 angeordneten Sensors 19 oder 20 auslöst, wenn der Adapter 45 in eine der Einführöffnungen 14 oder 16 eingeführt ist, kann beispielsweise dadurch erreicht werden, dass der Adapter 45 an seinem unteren Ende (im Bereich des Sensors 19 oder 20) mit einer Erhebung oder mit einem größeren Durchmesser versehen ist als an seinem oberen Bereich (im Bereich des Sensors 17 oder 18). Durch den Adapter 45 können auch die Belegungszustände, bei denen das Sicherungsteil 47 mit dem Adapter 45 verbunden und in den Schlosskörper 13 eingeführt ist, eindeutig ermittelt werden.

Im Belegungszustand (I) der Fig. 8 ist das Sicherungsteil 47 vollständig in den Schlosskörper 13 eingeführt, wobei der lange Schenkel 33 in die Einführöffnung 14 eingeführt ist, während der kurze Schenkel 35 mit dem Adapter 45 verbunden und in die Einführöffnung 16 eingeführt ist. Für diesen Belegungszustand (I) erzeugen die Sensoren 17, 19 und 20 positive Detektionssignale, während der Sensor 19 ein negatives Signal aussendet.

Bei einer umgekehrten Orientierung des Sicherungsteils 47 und des Adapters 45 im Belegungszustand (J) erzeugen die Sensoren 18, 19 und 20 ein positives Signal, während der Sensor 17 ein negatives Signal aussendet. Die Kombinationen der Detektionssignale in den Belegungszuständen (I) und (J) unterscheiden sich folglich von denen sonstiger möglicher Belegungszustände des Schlosskörpers 13 und können dementsprechend jeweils eindeutig einem vollständig eingeführten und mit dem Adapter 45 verbundenen Sicherungsteil 47 sowie dessen Orientierung zugeordnet werden.

In den Belegungszuständen (K) und (L) ist das Sicherungsteil 47 jeweils teilweise in den Schlosskörper 13 eingeführt, sodass der lange Schenkel 33 teilweise in der jeweiligen Einführöffnung 16 oder 14 verbleibt, während der kurze Schenkel 35 von der zugehörigen Einführöffnung 14 oder 16 gelöst ist. Der Adapter 45 hingegen befindet sich vollständig in der zugehörigen Einführöffnung 14 oder 16. Im Belegungszustand (K) erzeugen der Sensor 18 und der Sensor 19 positive Signale, während die Sensoren 17 und 20 negative Signale aussenden. Im Belegungszustand (L) senden hingegen die Sensoren 17 und 20 positive Signale aus, während von den Sensoren 18 und 19 negative Signale übermittelt werden. Somit unterscheiden sich auch die Kombinationen von Detektionssignalen der Belegungszustände (K) und (L) sowohl voneinander als auch von den Kombinationen anderer möglicher Belegungszustände des Schlosskörpers 13, sodass auch diese Belegungszustände (K) und (L) eindeutig zugeordnet werden können.

In dem gezeigten Schlosssystem werden vierzehn der sechzehn möglichen Kombinationen von Detektionssignalen der Sensoren 17, 18, 19 und 20 zur Erfassung von Belegungszuständen genutzt. Die verbleibende Kombination positiver Detektionssignale der Sensoren 19 und 20 bei negativen Detektionssignalen der Sensoren 17 und 18 könnte beispielsweise durch zwei Adapter 45, die in jeweils eine der Einführöffnungen 14 und 16 eingeführt sind, erzeugt werden. Durch derartige Adapter 45 könnte beispielsweise ein weiterer U-Bügel, bei dem beide Schenkel 33 und 35 einen zu geringen Querschnittdurchmesser aufweisen, um am Schlosskörper 13 verriegelt werden zu können, ebenfalls im Schlosskörper 13 gesichert werden. Ferner könnte die Kombination positiver Detektionssignale der Sensoren 17 und 18 bei negativen Detektionssignalen der Sensoren 19 und 20 durch einen U-Bügel mit zwei gleich langen und jeweils kurzen Schenkeln oder das Einführen zweier kurzer Kloben erzeugt werden.

Durch ein derartiges mobiles Schloss 11 und insbesondere durch die Anordnung von vier Sensoren 17, 18, 19 und 20, wie in den Fig. 6 bis 8 gezeigt, kann folglich eine Vielzahl von Informationen gewonnen, verarbeitet und einem Nutzer zur Verfügung gestellt werden. Durch diese Informationen kann eine flexible Nutzung des mobilen Schlosses 11 hinsichtlich der Wahl der Sicherungsteile 15, 43 und 47 und insbesondere der Steuerung der Verriegelungseinrichtung 23 erreicht werden. Die flexible Einsetzbarkeit des mobilen Schlosses 11 kann ferner weiter gesteigert werden, wenn das Schlosssystem einen oder mehrere Adapter 45 umfasst, sodass verschiedenste Sicherungsteile 15, 43 und 47 in den Schlosskörper 13 einführbar und an diesem verriegelbar sind. Somit kann ein Nutzer das jeweils für eine bestimmte Anwendung passende Sicherungsteil 15, 43 oder 47 beliebig auswählen.

Ergänzend ist noch anzumerken, dass es auch ohne den Adapter 45 grundsätzlich möglich ist, dass bei einem vollständig eingeführten Sicherungsteil die oberen Sensoren 17, 18 kein Detektionssignal erzeugen, während einer oder beide der unteren Sensoren 19, 20 ein Detektionssignal erzeugen. Beispielsweise kann ein solches Sicherungsteil, wie für den Adapter 45 erläutert, im Bereich der oberen Sensoren 17 und 18 eine Ausnehmung oder dergleichen aufweisen. Bei einer anderen Art von Sensor 17, 18, 19, 20, wie etwa einem Magnetschalter, kann eine entsprechende Kodierung erfolgen.

Ferner ist anzumerken, dass ein Adapter 45 der erläuterten Art eine Anpassung eines Sicherungsteils 47 auch bei einem Schloss ohne Sensoren 17, 18, 19, 20 ermöglicht (insbesondere bei einem mobilen Schloss mit rein mechanischer oder ebenfalls mit elektromechanischer Verriegelung).

### Bezugszeichenliste

- 11: mobiles Schloss
- 13: Schlosskörper
- 14: Einführöffnung
- 15: Sicherungsteil
- 16: Einführöffnung
- 17: erster Sensor
- 18: zweiter Sensor
- 19: dritter Sensor
- 20: vierter Sensor
- 21: Auswerte- und Steuerschaltung
- 23: Verriegelungseinrichtung
- 25: erster Riegel
- 26: zweiter Riegel
- 27: Funkmodul
- 29: GPS-Empfänger
- 31: Alarmeinrichtung
- 33: langer Schenkel eines U-Bügels
- 35: kurzer Schenkel eines U-Bügels
- 36: Einbuchtung
- 37: Einkerbung
- 43: weiteres Sicherungsteil
- 45: Adapter
- 47: drittes Sicherungsteil

## Patentansprüche

1. Mobiles Schloss (11), mit einem Schlosskörper (13) und zumindest einem Sicherungsteil (15), insbesondere einem U-Bügel oder Kloben,
wobei das zumindest eine Sicherungsteil (15) wahlweise an dem Schlosskörper (13) verriegelbar oder von dem Schlosskörper (13) lösbar ist, und wobei der Schlosskörper (13) umfasst:
wenigstens eine Einführöffnung (14, 16) zum Einführen des zumindest einen Sicherungsteils (15) in den Schlosskörper (13);
wenigstens zwei Sensoren (17, 18, 19, 20) zum Detektieren des in den Schlosskörper (13) eingeführten Sicherungsteils (15) und zum Erzeugen entsprechender Detektionssignale;
eine Auswerte- und Steuerschaltung (21) zum Ermitteln eines aktuellen Belegungszustands des Schlosskörpers (13) in Abhängigkeit von den erzeugten Detektionssignalen, wobei die Auswerte- und Steuerschaltung (21) dazu ausgebildet ist, verschiedene Kombinationen von erzeugten Detektionssignalen unterschiedlichen Belegungszuständen des Schlosskörpers (13) zuzuordnen; und
eine elektromechanische Verriegelungseinrichtung (23), die wenigstens einen elektrisch antreibbaren Riegel (25, 26) zum Verriegeln des zumindest einen Sicherungsteils (15) in der wenigstens einen Einführöffnung (14, 16) aufweist, wobei die Auswerte- und Steuerschaltung (21) dazu ausgebildet ist, die Verriegelungseinrichtung (23) zu steuern.

2. Mobiles Schloss nach Anspruch 1,
wobei der Schlosskörper (13) drei oder vier Sensoren (17, 18, 19, 20) aufweist.

3. Mobiles Schloss nach einem der Ansprüche 1 oder 2,
wobei zwei der wenigstens zwei Sensoren (17, 19; 18, 20) derselben Einführöffnung (14; 16) des Schlosskörpers (13) zugeordnet sind.

4. Mobiles Schloss nach Anspruch 3,
wobei die wenigstens zwei Sensoren (17, 19; 18, 20), die derselben Einführöffnung (14; 16) des Schlosskörpers (13) zugeordnet sind, entlang der Einführöffnung (14; 16) in unterschiedlicher Einführtiefe angeordnet sind.

5. Mobiles Schloss nach einem der vorhergehenden Ansprüche,
wobei der Schlosskörper (13) zwei Einführöffnungen (14, 16) aufweist, wobei wenigstens ein Sensor (17) der einen Einführöffnung (14) und wenigstens ein Sensor (18) der anderen Einführöffnung (16) zugeordnet ist;
wobei insbesondere zwei Sensoren (17, 19) der einen Einführöffnung (14) und zwei Sensoren (18, 20) der anderen Einführöffnung (16) zugeordnet sind.

6. Mobiles Schloss nach einem der vorhergehenden Ansprüche,
wobei der jeweilige Sensor (17, 18, 19, 20) dazu ausgebildet ist, zumindest zwischen einem Erfassungszustand und einem Nichterfassungszustand zu unterscheiden und dementsprechend ein positives oder ein negatives Detektionssignal zu erzeugen;
und/oder
wobei der jeweilige Sensor (17, 28, 19, 20) einen elektromechanischen Kontaktschalter, einen kapazitiven Näherungsschalter, einen Magnetschalter, einen optoelektronischen Unterbrechungsschalter oder einen optoelekt-ronischen Näherungsschalter aufweist;
und/oder
wobei in der Auswerte- und Steuerschaltung (21) für die unterschiedlichen Belegungszustände des Schlosskörpers (13) eine jeweilige Information über ein entsprechendes Sicherungsteil (15, 43, 47) gespeichert ist;
und/oder
wobei die Auswerte- und Steuerschaltung (21) dazu ausgebildet ist, wenigstens vier verschiedene Kombinationen von erzeugten Detektionssignalen unterschiedlichen Belegungszuständen des Schlosskörpers (13) zuzuordnen.

7. Mobiles Schloss nach einem der vorhergehenden Ansprüche,
wobei der Schlosskörper (13) zumindest zwei Einführöffnungen (14, 16) aufweist, wobei das zumindest eine Sicherungsteil (15) in zwei verschiedenen Orientierungen in die zumindest zwei Einführöffnungen (14, 16) einführbar ist, und wobei in der Auswerte- und Steuerschaltung (21) für die unterschiedlichen Belegungszustände des Schlosskörpers (13) eine jeweilige Information über die Orientierung des zumindest einen Sicherungsteils (15) gespeichert ist;
und/oder
wobei in der Auswerte- und Steuerschaltung (21) für die unterschiedlichen Belegungszustände des Schlosskörpers (13) eine jeweilige Information über zulässige Positionen des wenigstens einen Riegels (25, 26) gespeichert ist;
und/oder
wobei die Verriegelungseinrichtung (23) zwei Riegel (25, 26) aufweist, die unabhängig voneinander antreibbar sind;
und/oder
wobei die Auswerte- und Steuerschaltung (21) dazu ausgebildet ist, die Verriegelungseinrichtung (23) in Abhängigkeit von dem ermittelten aktuellen Belegungszustand des Schlosskörpers (13) zu steuern.

8. Mobiles Schloss nach einem der vorhergehenden Ansprüche,
wobei der Schlosskörper (13) ein Funkmodul (27) aufweist, das mit der Auswerte- und Steuerschaltung (21) verbunden ist.

9. Mobiles Schloss nach Anspruch 8,
wobei das Funkmodul (27) dazu ausgebildet ist, den aktuellen Belegungszustand des Schlosskörpers (13) als Funksignal auszusenden;
und/oder
wobei das Funkmodul (27) dazu ausgebildet ist, einen Steuerbefehl für die Verriegelungseinrichtung (23) per Funk zu empfangen, wobei die Auswerteund Steuerschaltung (21) dazu ausgebildet ist, die Verriegelungseinrichtung (23) in Ansprechen auf den empfangenen Steuerbefehl zu steuern;
und/oder
wobei der Schlosskörper (13) einen GPS-Empfänger (29) aufweist, um eine aktuelle Position des Schlosskörpers (13) zu ermitteln, wobei das Funkmodul (27) dazu ausgebildet ist, die ermittelte aktuelle Position als Funksignal auszusenden.

10. Mobiles Schloss nach Anspruch 8 oder Anspruch 9,
wobei der Schlosskörper (13) eine Alarmeinrichtung (31) aufweist, die eine Stromkreisüberwachung, einen Sabotagekontakt, die wenigstens zwei Sensoren (17, 18, 19, 20), einen Beschleunigungssensor und/oder einen Erschütterungssensor umfasst;
wobei das Funkmodul (27) insbesondere dazu ausgebildet ist, ein Alarmsignal als Funksignal auszusenden;
und/oder
wobei das Funkmodul (27) insbesondere dazu ausgebildet ist, einen Steuerbefehl für die Alarmeinrichtung (31) per Funk zu empfangen, wobei die Auswerte- und Steuerschaltung (21) dazu ausgebildet ist, die Alarmeinrichtung (31) in Ansprechen auf den empfangenen Steuerbefehl zu steuern.

11. Mobiles Schloss nach einem der vorhergehenden Ansprüche,
wobei der Schlosskörper (13) eine elektrische Energiequelle zur Energieversorgung von weiteren Komponenten (27, 29, 31) des mobilen Schlosses aufweist (11), wobei die Auswerte- und Steuerschaltung (21) dazu ausgebildet ist, die Energieversorgung zumindest einer der weiteren Komponenten (27, 29, 31) in Abhängigkeit von dem ermittelten aktuellen Belegungszustand des Schlosskörpers (13) zu steuern.

12. Schlosssystem mit einem mobilen Schloss (11) nach einem der vorhergehenden Ansprüche
und mit wenigstens einem weiteren Sicherungsteil (43) , wobei das eine Sicherungsteil (15) und das weitere Sicherungsteil (43) dazu ausgebildet sind, das Erzeugen unterschiedlicher Kombinationen von Detektionssignalen auszulösen, wenn entweder das eine Sicherungsteil (15) oder das weitere Sicherungsteil (43) in die wenigstens eine Einführöffnung (16) des Schlosskörpers (13) eingeführt ist.

13. Schlosssystem nach Anspruch 12,
wobei die Auswerte- und Steuerschaltung (21) dazu ausgebildet ist, die unterschiedlichen Kombinationen von Detektionssignalen einem jeweiligen Sicherungsteil (15, 43) zuzuordnen.

14. Schlosssystem nach Anspruch 12 oder 13,
wobei das Schlosssystem einen Adapter (45) umfasst, der in die wenigstens eine Einführöffnung (14, 16) einführbar ist.

15. Schlosssystem nach Anspruch 14,
wobei der Adapter (45) dazu ausgebildet ist, das Erzeugen einer vorbestimmten Kombination von Detektionssignalen zu bewirken, wenn der Adapter (45) in die wenigstens eine Einführöffnung (14, 16) eingeführt ist, wobei die vorbestimme Kombination sich vorzugsweise von den durch das zumindest eine Sicherungsteil (15) und/oder das weitere Sicherungsteil (43) ausgelösten Kombinationen von Detektionssignalen unterscheidet;
und/oder
wobei das weitere Sicherungsteil (43) oder ein drittes Sicherungsteil (47) des Schlosssystems wahlweise an dem Schlosskörper (13) verriegelbar ist, wenn der Adapter (45) in die wenigstens eine Einführöffnung (16) eingesetzt ist.

## Claims

1. A portable lock (11), comprising a lock body (13) and at least one securing part (15), in particular a U hoop or a bolt,
wherein the at least one securing part (15) can be selectively locked to the lock body (13) or released from the lock body (13), and
wherein the lock body (13) comprises:
at least one introduction opening (14, 16) for introducing the at least one securing part (15) into the lock body (13);
at least two sensors (17, 18, 19, 20) for detecting the securing part (15) introduced into the lock body (13) and for generating corresponding detection signals;
an evaluation and control circuit (21) for determining a current occupancy state of the lock body (13) in dependence on the generated detection signals, wherein the evaluation and control circuit (21) is configured to associate different combinations of generated detection signals with different occupancy states of the lock body (13); and
an electromechanical locking device (23) which has at least one electrically drivable latch (25, 26) for locking the at least one securing part (15) in the at least one introduction opening (14, 16), wherein the evaluation and control circuit (21) is configured to control the locking device (23).

2. A portable lock according to claim 1,
wherein the lock body (13) has three or four sensors (17, 18, 19, 20).

3. A portable lock according to one of the claims 1 or 2,
wherein two of the at least two sensors (17, 19; 18, 20) are associated with the same introduction opening (14; 16) of the lock body (13).

4. A portable lock according to claim 3,
wherein the at least two sensors (17, 19; 18, 20) associated with the same introduction opening (14; 16) of the lock body (13) are arranged along the introduction opening (14; 16) at different introduction depths.

5. A portable lock according to any one of the preceding claims,
wherein the lock body (13) has two introduction openings (14, 16), wherein at least one sensor (17) is associated with the one introduction opening (14) and at least one sensor (18) is associated with the other introduction opening (16),
wherein in particular two sensors (17, 19) are associated with the one introduction opening (14) and two sensors (18, 20) are associated with the other introduction opening (16).

6. A portable lock according to any one of the preceding claims,
wherein the respective sensor (17, 18, 19, 20) is configured to distinguish at least between a detection state and a non-detection state and to generate a positive or a negative detection signal accordingly;
and/or
wherein the respective sensor (17, 28, 19, 20) has an electromechanical contact switch, a capacitive proximity switch, a magnetic switch, an optoelectronic interruption switch or an optoelectronic proximity switch;
and/or
wherein respective information on a corresponding securing part (15, 43, 47) is stored in the evaluation and control circuit (21) for the different occupancy states of the lock body (13);
and/or
wherein the evaluation and control circuit (21) is configured to associate at least four different combinations of generated detection signals with different occupancy states of the lock body (13).

7. A portable lock according to any one of the preceding claims,
wherein the lock body (13) has at least two introduction openings (14, 16),
wherein the at least one securing part (15) can be introduced in two different orientations into the at least two introduction openings (14, 16), and wherein respective information on the orientation of the at least one securing part (15) is stored in the evaluation and control circuit (21) for the different occupancy states of the lock body (13);
and/or
wherein respective information on permitted positions of the at least one latch (25, 26) is stored in the evaluation and control circuit (21) for the different occupancy states of the lock body (13);
and/or
wherein the locking device (23) has two latches (25, 26) which can be driven independently of one another;
and/or
wherein the evaluation and control device (21) is configured to control the locking device (23) in dependence on the determined current occupancy state of the lock body (13).

8. A portable lock according to any one of the preceding claims,
wherein the lock body (13) has a radio module (27) which is connected to the evaluation and control circuit (21).

9. A portable lock according to claim 8,
wherein the radio module (27) is configured to transmit the current occupancy state of the lock body (13) as a radio signal;
and/or
wherein the radio module (27) is configured to receive a control command for the locking device (23) by radio, wherein the evaluation and control circuit (21) is configured to control the locking device (23) in response to the received control command;
and/or
wherein the lock body (13) has a GPS receiver (29) to determine a current position of the lock body (13), wherein the radio module (27) is configured to transmit the determined current position as a radio signal.

10. A portable lock according to claim 8 or claim 9,
wherein the lock body (13) has an alarm device (31) which comprises a circuit monitoring; a tamper contact; the at least two sensors (17, 18, 19, 20); an acceleration sensor and/or a vibration sensor;
wherein the radio module (27) is in particular configured to transmit an alarm signal as a radio signal;
and/or
wherein the radio module (27) is in particular configured to receive a control command for the alarm device (31) by radio, wherein the evaluation and control circuit (21) is configured to control the alarm device (31) in response to the received control command.

11. A portable lock according to any one of the preceding claims,
wherein the lock body (13) has an electrical energy source for an energy supply of further components (27, 29, 31) of the portable lock (11), wherein the evaluation and control circuit (21) is configured to control the energy supply of at least one of the further components (27, 29, 31) in dependence on the determined current occupancy state of the lock body (13).

12. A lock system comprising a portable lock (11) according to any one of the preceding claims;
and at least one further securing part (43), wherein the one securing part (15) and the further securing part (43) are configured to trigger the generation of different combinations of detection signals when either the one securing part (15) or the further securing part (43) is introduced into the at least one introduction opening (16) of the lock body (13).

13. A lock system according to claim 12,
wherein the evaluation and control circuit (21) is configured to associate the different combinations of detection signals with a respective securing part (15, 43).

14. A lock system according to claim 12 or 13,
wherein the lock system comprises an adapter (45) which can be introduced into the at least one introduction opening (14, 16).

15. A lock system according to claim 14,
wherein the adapter (45) is configured to effect the generation of a predetermined combination of detection signals when the adapter (45) is introduced into the at least one introduction opening (14, 16),
wherein the predetermined combination preferably differs from the combinations of detection signals triggered by the at least one securing part (15) and/or the further securing part (43);
and/or
wherein the further securing part (43) or a third securing part (47) of the lock system can be selectively locked to the lock body (13) when the adapter (45) is inserted into the at least one introduction opening (16).

## Revendications

1. Antivol mobile (11), comprenant un corps (13) et au moins un élément de blocage (15), en particulier un étrier en U ou un gond,
ledit au moins un élément de blocage (15) pouvant au choix être verrouillé sur le corps (13) ou être détaché du corps (13), et le corps (13) comprenant :
au moins une ouverture d'insertion (14, 16) pour insérer ledit au moins un élément de blocage (15) dans le corps (13) ;
au moins deux capteurs (17, 18, 19, 20) pour détecter l'élément de blocage (15) inséré dans le corps (13) et pour générer des signaux de détection correspondants ;
un circuit d'évaluation et de commande (21) pour déterminer un état d'occupation actuel du corps (13) en fonction des signaux de détection générés, le circuit d'évaluation et de commande (21) étant conçu pour associer différentes combinaisons de signaux de détection générés à différents états d'occupation du corps (13) ; et
un dispositif de verrouillage électromécanique (23) qui comprend au moins un verrou (25, 26) capable d'être entraîné électriquement pour verrouiller ledit au moins un élément de blocage (15) dans ladite au moins une ouverture d'insertion (14, 16), le circuit d'évaluation et de commande (21) étant conçu pour commander le dispositif de verrouillage (23).

2. Antivol mobile selon la revendication 1,
dans lequel le corps (13) présente trois ou quatre capteurs (17, 18, 19, 20).

3. Antivol mobile selon l'une des revendications 1 ou 2,
dans lequel deux desdits au moins deux capteurs (17, 19 ; 18, 20) sont associés à la même ouverture d'insertion (14 ; 16) du corps (13).

4. Antivol mobile selon la revendication 3,
dans lequel lesdits au moins deux capteurs (17, 19 ; 18, 20) associés à la même ouverture d'insertion (14 ; 16) du corps (13) sont disposés à des profondeurs d'insertion différentes le long de l'ouverture d'insertion (14 ; 16).

5. Antivol mobile selon l'une des revendications précédentes,
dans lequel le corps (13) présente deux ouvertures d'insertion (14, 16), au moins un capteur (17) étant associé à une ouverture d'insertion (14) et au moins un capteur (18) étant associé à l'autre ouverture d'insertion (16) ; en particulier, deux capteurs (17, 19) étant associés à une ouverture d'insertion (14) et deux capteurs (18, 20) étant associés à l'autre ouverture d'insertion (16).

6. Antivol mobile selon l'une des revendications précédentes,
dans lequel le capteur respectif (17, 18, 19, 20) est conçu pour faire la distinction au moins entre un état de détection et un état de non détection et pour générer en conséquence un signal de détection positif ou négatif ;
et/ou
le capteur respectif (17, 28, 19, 20) est un contacteur électromécanique, un commutateur de proximité capacitif, un commutateur magnétique, un interrupteur optoélectronique ou un commutateur de proximité optoélectronique ;
et/ou
une information respective relative à un élément de blocage (15, 43, 47) correspondant est mémorisée dans le circuit d'évaluation et de commande (21) pour les différents états d'occupation du corps (13) ;
et/ou
le circuit d'évaluation et de commande (21) est conçu pour associer au moins quatre combinaisons différentes de signaux de détection générés à différents états d'occupation du corps (13).

7. Antivol mobile selon l'une des revendications précédentes,
dans lequel le corps (13) présente au moins deux ouvertures d'insertion (14, 16),
ledit au moins un élément de blocage (15) peut être inséré dans lesdites au moins deux ouvertures d'insertion (14, 16) selon deux orientations différentes, et
une information respective relative à l'orientation dudit au moins un élément de blocage (15) est mémorisée dans le circuit d'évaluation et de commande (21) pour les différents états d'occupation du corps (13) ;
et/ou
une information respective relatives aux positions autorisées dudit au moins un verrou (25, 26) est mémorisée dans le circuit d'évaluation et de commande (21) pour les différents états d'occupation du corps (13) ;
et/ou
le dispositif de verrouillage (23) comprend deux verrous (25, 26) capables d'être entraînés indépendamment l'un de l'autre ;
et/ou
le circuit d'évaluation et de commande (21) est conçu pour commander le dispositif de verrouillage (23) en fonction de l'état d'occupation actuel déterminé du corps (13).

8. Antivol mobile selon l'une des revendications précédentes,
dans lequel le corps (13) comporte un module radio (27) relié au circuit d'évaluation et de commande (21).

9. Antivol mobile selon la revendication 8,
dans lequel le module radio (27) est conçu pour émettre l'état d'occupation actuel du corps (13) sous forme de signal radio ;
et/ou
le module radio (27) est conçu pour recevoir par radio une instruction de commande du dispositif de verrouillage (23), le circuit d'évaluation et de commande (21) étant conçu pour commander le dispositif de verrouillage (23) en réponse à l'instruction de commande reçue ;
et/ou
le corps (13) comprend un récepteur GPS (29) pour déterminer une position actuelle du corps (13), le module radio (27) étant conçu pour émettre la position actuelle déterminée sous forme de signal radio.

10. Antivol mobile selon la revendication 8 ou la revendication 9,
dans lequel le corps (13) comporte un dispositif d'alarme (31) qui comprend une surveillance de circuit électrique, un contact de sabotage, lesdits au moins deux capteurs (17, 18, 19, 20), un capteur d'accélération et/ou un capteur de chocs ;
le module radio (27) est en particulier conçu pour émettre un signal d'alarme sous forme de signal radio ;
et/ou
le module radio (27) est en particulier conçu pour recevoir par radio une instruction de commande pour le dispositif d'alarme (31), le circuit d'évaluation et de commande (21) étant conçu pour commander le dispositif d'alarme (31) en réponse à l'instruction de commande reçue.

11. Antivol mobile selon l'une des revendications précédentes,
dans lequel le corps (13) présente une source d'énergie électrique pour l'alimentation en énergie d'autres composants (27, 29, 31) de l'antivol mobile (11), le circuit d'évaluation et de commande (21) étant conçu pour commander l'alimentation en énergie de l'un au moins des autres composants (27, 29, 31) en fonction de l'état d'occupation actuel déterminé du corps (13).

12. Système d'antivol comprenant un antivol mobile (11) selon l'une des revendications précédentes,
et comprenant au moins un autre élément de blocage (43), ledit élément de blocage (15) et ledit autre élément de blocage (43) étant conçus pour déclencher la génération de différentes combinaisons de signaux de détection lorsque soit ledit élément de blocage (15) soit ledit autre élément de blocage (43) est inséré dans ladite au moins une ouverture d'insertion (16) du corps (13).

13. Système d'antivol selon la revendication 12,
dans lequel le circuit d'évaluation et de commande (21) est conçu pour associer les différentes combinaisons de signaux de détection à un élément de blocage (15, 43) respectif.

14. Système d'antivol selon la revendication 12 ou 13,
dans lequel le système d'antivol comprend un adaptateur (45) capable d'être inséré dans ladite au moins une ouverture d'insertion (14, 16).

15. Système d'antivol selon la revendication 14,
dans lequel l'adaptateur (45) est conçu pour provoquer la génération d'une combinaison prédéterminée de signaux de détection lorsque l'adaptateur (45) est inséré dans ladite au moins une ouverture d'insertion (14, 16), ladite combinaison prédéterminée est de préférence différente des combinaisons de signaux de détection déclenchées par ledit au moins un élément de blocage (15) et/ou par ledit autre élément de blocage (43) ;
et/ou
l'autre élément de blocage (43) ou un troisième élément de blocage (47) du système d'antivol peut être verrouillé au choix sur le corps (13) lorsque l'adaptateur (45) est inséré dans ladite au moins une ouverture d'insertion (16).
